# EUROPÄISCHE PATENTSCHRIFT

(11) **EP 0 991 349 B1**
(45) Veröffentlichungstag und Bekanntmachung des Hinweises auf die Patenterteilung: **13.02.2002**
(21) Anmeldenummer: 99924641.6
(22) Anmeldetag: 18.06.1999
(51) Int. Cl.: A47F 5/08

(54) **DISPLAYVORRICHTUNG ZUR PRÄSENTATION VON WAREN**
DISPLAY DEVICE FOR PRESENTATION OF GOODS
DISPOSITIF DE PRESENTATION DE MARCHANDISES

(30) Priorität: 18.06.1998 EP 98810559; 03.11.1998 EP 98811096; 28.12.1998 WO PCT/CH98/00554; 10.02.1999 WO PCT/CH99/00059
(43) Veröffentlichungstag der Anmeldung: 12.04.2000
(73) Patentinhaber: Visplay IP AG, 4132 Muttenz (CH)
(72) Erfinder: WALTER, Herbert, D-79379 Müllheim (DE); UECKER, Manfred, D-79618 Rheinfelden (DE)
(74) Vertreter: Ullrich, Gerhard, Dr.
(86) Internationale Anmeldenummer: CH9900264
(87) Internationale Veröffentlichungsnummer: WO9965368

(56) Entgegenhaltungen:
- EP-A- 0 568 158
- GB-A- 2 133 685
- US-A- 4 308 961
- US-A- 4 989 815
- US-A- 5 125 518

## Beschreibung

### Anwendungsgebiet der Erfindung

Vorliegende Erfindung betrifft eine Displayvorrichtung zur Präsentation von Waren in Geschäften und auf Ausstellungen. Die Displayvorrichtung besteht aus einer Tragstruktur, z.B. ein Paneel, zumindest einer an der Tragstruktur horizontal fixierten Profilstange und in diese Profilstange einhängbare Tragarme. In der Regel weist die Displayvorrichtung mehrere Profilstangen auf, die in systematischen Abständen zueinander horizontal angeordnet sind. Die Tragarme können innerhalb aller wählbaren Positionen beliebig eingehängt werden und dienen der direkten oder indirekten Halterung der vorzuführenden Waren. Eine typische Anwendung ist in der Bekleidungsbranche gegeben, wo auf Bügeln hängende Oberbekleidungsstücke an mit Tragarmen ausgestatteten Displayvorrichtungen aufgehängt werden. Derartige Displayvorrichtungen ermöglichen eine kundennahe Präsentation der angebotenen Waren, eine variable Gestaltung der Verkaufsflächen und eine unaufwendige Änderung der Behängung. Dennoch lassen sich die dargebotenen Waren in akkurater Ordnung vorführen, so dass jederzeit ein verkaufsgerechter Gesamteindruck herrscht.

### Stand der Technik

Displayvorrichtungen der genannten Gattungen sind aus dem Stand der Technik bereits vielfach bekannt. In der GB-A-2 241 426 wird eine Präsentationswand mit horizontalen, zeilenförmigen Steckschlitzen offenbart, die sich schräg abwärts in die Rückwand hinein erstrecken. Zum Einhängen in diese Schlitze sind Haken in Gestalt der Ziffer "1" vorgesehen, an denen ein in den Raum ragender Tragarm fest angeordnet ist. Ein Grossteil der Schlitzfläche, die unbelegt bleibt, ist frei sichtbar, was optisch nicht vorteilhaft ist. Ferner darf die Belastung des einzelnen Tragarms nur gering sein, um ein Herausbrechen zu vermeiden. Auch die Vorrichtungen gemäss der CH-A-650 137 und der DE-A-34 38 759 beruhen auf einer Rückwand mit Horizontalnuten, in die Haken einsteckbar sind.

In den GB-A-2 206 033 und GB-A-2 222 070 werden Displayvorrichtungen mit ovalen Profilstangen beschrieben, auf die Tragarme mit Bügelteilen aufsteckbar sind. Die Profilstangen und Bügelteile stellen relativ klobige Bauteile dar, so dass diese Vorrichtungen nicht jedem ästhetischen Anspruch gerecht werden.

In der FR-A-2 611 468 wird eine Vorrichtung mit Profilteilen und einem Tragarm vorgeschlagen, wobei das Profilteil oben eine Hakenkante aufweist und der Tragarm eine Drahtschlaufe hat, die man in die Hakenkante einhängt. Der Tragarm kann somit nicht an jeder beliebigen Position eingehängt werden, und Kanten sowie Schlaufen sind optisch sehr auffällig.

Die WO-A-91 14388 enthält verschieden modifizierte Displayvorrichtungen mit unterschiedlichen Profilschienen und Tragarmen. Hier werden entweder komplizierte, grobe Profile und relativ aufwendige Tragarme eingesetzt oder die grösstenteils unbelegten Schlitzflächen sind äusserlich sichtbar.

Aus der US 4,308,961 ist eine Aufhängevorrichtung mit einer horizontal auf einer Tragstruktur befestigten Profilschiene und darin einhängbaren Tragarmen bekannt. Im Querschnitt betrachtet, besitzt die Profilschiene oben eine U-förmige, nach unten offene Umbiegung und unten eine V-förmige Umbiegung, welche nach oben offen ist. Der Tragarm besteht aus einem in den Raum ragenden Stangenstück, an dem, der Profilschiene zugewandt, eine mehrfach gebogene Steckplatte angeordnet ist. Zuoberst ist an der Steckplatte eine in Richtung des Stangenstücks gebogene Nase vorgesehen. Das Einhängen des Tragarms in die Profilschiene geschieht durch Anheben des freien Endes des Stangenstücks gegenüber der Horizontalen und Einführen der Nase der Steckplatte in die U-förmige Umbiegung. Hierauf wird das Stangenstück in die Horizontale gebracht und vertikal abgesenkt, so dass die untere Kante der Steckplatte in der V-förmigen Umbiegung zu liegen kommt, während die obere Nase der Steckplatte zwar nun etwas abgesenkt, aber weiterhin in der oberen U-förmigen Umbiegung sitzt. Diese Anordnung bedingt eine relativ breite Profilschiene mit den beiden Umbiegungen, wobei die offene Fläche der Profilschiene sichtbar bleibt, so dass heutige ästhetische Ansprüche im Ladenbau kaum mehr erfüllt werden.

Aus der Firmenschrift der Kesseböhmer GmbH, D-49152 Bad Essen / Deutschland, mit dem Titel "LINERO® System 2000 ... für Nischen mit Profil", ist eine weitere Aufhängevorrichtung bekannt, die vorrangig für Küchenutensilien konzipiert ist. In der Profilschiene ist eine sich von deren Unterseite zur Vorderkante erstreckende, hinterschnittene Nut vorhanden. Die einhängbaren Halter werden von zwei, im wesentlichen vertikalen, gebogenen Streben gebildet, die überbrückt sind. An den Vertikalstreben sind oben in die Nut einsteckbare Abkantungen und unten in den Raum ragende Umbiegungen vorgesehen, an welche die Überbrückung - zumeist eine Querstange - zur Aufnahme für die Utensilien ansetzt. Zur Erzielung der Seitenstabilität müssen die Halter stets zweiteilig und überbrückt sein, so dass sich jeweils komplexere Gebilde ergeben. Zum Einhängen einarmiger Tragarme mit weitreichender Ausladung in den Raum und mit ist diese Halterung nicht geeignet.

### Aufgabe der Erfindung

Belastung entstehender höherer Krafteinwirkung, wie im Ladenbau erforderlich, Angesichts der Unvollkommenheiten und beschränkten Anwendungsmöglichkeiten der bis dato existenten Displayvorrichtung liegt der Erfindung das Problem zugrunde, eine verbesserte Displayvorrichtung zu schaffen, die eine hohe Variabilität erlaubt, eine solide Tragfähigkeit besitzt, ein rasches Umändern der Bestückung gestattet, auch bei lebhaftem Publikumsverkehr die Waren sicher trägt und vielfältigen ästhetischen Ansprüchen gerecht wird. Die verwendeten Profilstangen sollen von möglichst einfachem Querschnitt sein, und auch die Tragarme sollen eine unkomplizierte Gestalt aufweisen, so dass sich die gesamte Vorrichtung kostengünstig herstellen und flexibel verändern lässt. Ist die Breite der Profilstange ein Mehrfaches der Breite der Tragarme, müssen sich diese an jeder gewünschten Horizontalposition entlang einer Profilstange - d.h. völlig frei wählbar oder innerhalb eines Rasters - einhängen lassen und dann sicher gehaltert sein. In einer Gestaltungsvariante sollen sich die Profilstangen als kurze Stücke rasterförmig in Zeilen und Reihen auf einem Paneel anordnen lassen. Zu vermeiden ist, dass nicht mit eingehängten Tragarmen bestückte Profilstangen offene, unregelmässige Schlitzabschnitte sichtbar werden lassen.

### Übersicht über die Erfindung

Die Displayvorrichtung weist wenigstens eine an einer Tragstruktur zumindest im wesentlichen horizontal befestigte, langgestreckte, schienen-, stangen- oder rohrförmige Profilstange und einen daran einhängbaren Tragarm auf. An einem Ende des Stangenteils des Tragarms befindet sich eine senkrecht oder schräg ansetzende Steckplatte, welche die Oberseite des Stangenteils überragt und eine in Axialrichtung des Stangenteils weisende Abkantung aufweist, die durch eine mittige Ausbuchtung in zwei Zungen aufgespalten sein kann. Das Einhängen des Tragarms an der Profilstange geschieht durch Anheben des freien Endes des Stangenteils gegenüber der Horizontalen und Heranführen der Abkantung an die Profilstange von unterhalb der Profilstange sowie Absenken des freien Endes in die Endlage nach dem Einhängen. In eingehängter Endlage stützt sich die Flachpartie der Steckplatte auf der Vorderseite der Tragstruktur ab, während die Abkantung auf einer an der Profilstange vorhandenen Schrägfläche aufliegt oder in einer Nut steckt. Für die Profilstange wurden verschiedene Ausführungsformen entwickelt.

Die Profilstangen erstrecken sich entweder zumindest annähernd gänzlich über die gesamte Breite eines Paneels, so dass sich ein oder mehrere Tragarme, wahlweise positioniert, entlang der einzelnen Profilstange einhängen lassen. In einer Gestaltungsvariante sind die Profilstangen als kurze Stücke ausgebildet, in die man nur einen Tragarm einhängen kann. Für die Aufstellung des Paneels im Raum - das Paneel ist von beiden Seitenflächen zugänglich - kann man beide Paneelflächen mit Profilstangen und/oder Profilstangen-Stücken belegen. Vorteilhaft hierbei ist, die jeweils beidseits der Seitenflächen sich gegenüberliegenden Profilstangen und/oder Profilstangen-Stücke durch das Paneel hindurch miteinander zu verbinden.

Als Tragarme kommen alle im Ladenbau bekannten Typen in Betracht, d.h. zunächst Tragarme, welche eine Strebe aufweisen, die sich horizontal, gebogen oder abgewinkelt erstreckt. Von einem Tragarm mit einer zentralen Strebe, an der eine Steckplatte zum Einhängen in die Profilstange angeordnet ist, können mehrere weitere Streben als abzweigende Äste abgehen. Zwischen den Enden zweier Tragstangen, welche den Steckplatten gegenüber liegen, kann eine Querstange fest angeordnet sein, die im eingehängten Zustand parallel zur Tragstruktur verläuft. Der unmittelbare Warenträger ist dann die Querstange, auf welche z.B. Kleiderbügel mit Textilien gehängt werden können, während die Tragstangen die Funktion von Konsolen haben. Auf zwei oder mehreren Tragstangen - ebenfalls in der Funktion als Konsolen - lassen sich Tablare fixieren. Mit so verschiedenen Typen von Tragstangen ist es möglich, an eine Profilstange mehrere Tragstangen einzuhängen, die sich selbst oder daran fixierte unmittelbare Warenträger in mehrere Horizontalebenen erstrecken. Eine beispielhafte Anordnung dieser Art ist eine zwischen zwei Tragstangen fixierte Querstange und ein darüber vorgesehenes Tablar, das von zwei anderen Tragstangen gestützt wird.

### • Erste Ausführungsform

Die Profilstange ist ein Strang-Profil ovalähnlichen Querschnitts, welche horizontal und beabstandet auf die Tragstruktur aufgeschraubt ist. Die Profilstange besitzt auf der der Vorderseite der Tragstruktur zugewandten Seite eine längslaufende Schrägfläche, auf die die Abkantung der Steckplatte aufsetzt, wenn ein Tragarm eingehängt ist. Die Schrägfläche ist in Richtung des Stangenteils aufsteigend und in ihrem Anstiegswinkel zum Winkel der Abkantung komplementär. Die vorderste Partie der Abkantung an der Steckplatte lässt sich auf die Schrägfläche aufsetzen, wenn man das freie Ende des Stangenteils gegenüber der Horizontalen anhebt. Nach dem Einstecken der Abkantung wird der gesamte Tragarm wieder in Horizontalposition gebracht, so dass sich die Flachpartie der Steckplatte auf der Vorderseite der Tragstruktur abstützt. Als Option besitzt die Abkantung eine Ausbuchtung, welche sich bis in die Flachpartie erstreckt, so dass der Tragarm auch im Bereich einer Verschraubung zwischen der Profilstange und der Tragstruktur einhängbar ist, wobei dann der Befestigungsbolzen mit der Distanzhülse oder einer sonstigen Verdickung in der Ausbuchtung sitzt.

### • Zweite Ausführungsform

Die Profilstange ist ein T-Profil, dessen Basisschenkel horizontal auf eine Tragstruktur aufgesetzt oder in eine in der Tragstruktur horizontal eingearbeitete T-Nut seitlich eingeschoben ist, so dass sich die freie Partie des Mittelschenkels der Profilstange von der Vorderseite der Tragstruktur in den Raum erstreckt. Die Profilstange besitzt auf der Unterseite des Mittelschenkels eine längslaufende, schräg zur freien Aussenkante aufsteigende Nut, in die die Abkantung der Steckplatte eindringt, wenn ein Tragarm eingehängt ist. Die Abkantung an der Steckplatte ist in die Nut einsteckbar, wenn man das freie Ende des Stangenteils des Tragarms gegenüber der Horizontalen anhebt. Nach dem Einstecken der Abkantung in die Nut wird der gesamte Tragarm zurück in Horizontalposition gebracht, so dass die Flachpartie der Steckplatte sich auf der Vorderseite der Tragstruktur abstützt. Der Anstiegswinkel der Nut ist mit dem Anstiegswinkel der Abkantung komplementär.

In einer ersten Untermodifikation ist die Profilstange nur so tief in die Tragstruktur eingesetzt und die Eintrittsöffnung der Nut ist derart positioniert und dimensioniert, dass die Eintrittsöffnung über die gesamte Länge der Profilstange zugänglich ist, also Tragarme an jeder Position entlang der Profilstange eingehängt werden können.

In einer zweiten Untermodifikation ist bei in die Tragstruktur eingesetzter Profilstange die Eintrittsöffnung der Nut verschlossen. Das Profil umgibt die Nut an der Unterseite soweit, dass es bis an die Oberfläche der Tragstruktur heranreicht. Die Eintrittsöffnung liegt somit verdeckt innerhalb der T-Nut in der Tragstruktur, in welche die Profilstange eingesetzt ist. Zur Schaffung eines Rasters mit definierten Einhängepositionen ist die Profilstange an der Unterseite ihres Mittelschenkels abschnittsweise mit Freischnitten versehen, wodurch die Eintrittsöffnungen im Bereich der Freischnitte verbreitert sind und nur hier Tragarme eingehängt werden können.

### • Dritte Ausführungsform

Diese Profilstange mit einen rechteckigen bzw. quadratischen Querschnitt setzt man als Ganzes mit ihrer rückwärtigen Aufsetzkante auf die Tragstruktur auf. Die Befestigung erfolgt vorzugsweise durch Verschrauben. Die Nut tritt an der Aufsetzkante ein, erstreckt sich axial entlang der Profilstange schräg aufsteigend in Richtung der Vorderkante. Die im Rastermass beabstandeten Einhängepositionen für die Tragarme werden durch an der Unterseite der Profilstange abschnittsweise systematisch vorgesehene Freischnitte in der Breite der Steckplatte des Tragarms gebildet. In eine auf die Tragstruktur aufgesetzte Profilstange kann man nur an den Positionen der Freischnitte jeweils einen Tragarm einhängen. Ausserhalb der Freischnitte umgibt das Profil die Nut an der Unterseite, dass es zumindest nahezu fugenlos auf der Tragstruktur aufsetzt.

### • Vierte Ausführungsform

Diese Profilstange besitzt Ähnlichkeit mit der *zweiten Ausführungsform.* Auch hier ragt von der Profilstange die Vorderkante des Mittelschenkels aus der Tragstruktur heraus und die Nut zum Einhängen der Tragarme ist von unten zugänglich. Die Profilstange ist zwischen zwei Platten eingefügt, an deren Längskanten Nuten vorhanden sind, in die der vertikale Basisschenkel der Profilstange - quasi als verbindende Feder - eingreift. Auf der Rückseite der Tragstruktur kommt eine beide Plattenränder übgreifende Rückenpartie der Profilstange zu liegen. Die Rückenpartie dient zur Stützung der angefügten Platten und zum eventuellen direkten Befestigen an einer Wand oder zum Verbinden mit vertikalen Gerüstschienen. In der aus der Tragstruktur nach vorn herausragenden Partie des Mittelschenkels ist ein entlang der Tragstruktur laufendes Schlitzraster vorgesehen, so dass - ergänzend zu den von unten einhängbaren Tragarmen - von oben in die Profilstange zusätzliche Einhängearme eingehängt werden können.

### Kurzbeschreibung der beigefügten Zeichnungen

Es zeigen:
- Figur 1A -: einen Paneelabschnitt mit aufgesetzten Profilstangen und an einer Profilstange eingehängten Trägerarmen als Prinzipdarstellung;
- Figur 1B -: einen Paneelabschnitt mit eingesetzten Profilstangen und an einer Profilstange eingehängten Trägerarmen als Prinzipdarstellung;
- Figur 2A -: eine *erste Ausführungsform* der Displayvorrichtung mit auf eine Tragstruktur aufgesetzter Profilstange mit einer axialen Nutenkontur als Teilschnitt;
- Figur 2B -: einen Wandabschnitt mit der Displayvorrichtung gemäss Figur 2A als Perspektivdarstellung;
- Figur 3A -: eine *zweite Ausführungsform* der Displayvorrichtung in der ersten Untermodifikation mit in eine Tragstruktur eingesetzter Profilstange in Form eines T-Profils mit einer axialen Stecknut als Teilschnitt;
- Figur 3B -: einen Wandabschnitt mit der Displayvorrichtung gemäss Figur 3A als Perspektivdarstellung;
- Figur 4A -: einen Tragarm mit einem Stangenteil und der vorn an dieses angesetzten Steckplatte als Prinzipdarstellung;
- Figur 4B -: die Steckplatte gemäss Figur 4A in zwei Perspektivansichten;
- Figur 5A -: eine ganze Profilstange der *ersten Ausführungsform* gemäss Figur 2A als Perspektivdarstellung;
- Figur 5B -: die Profilstange gemäss den Figuren 2A und 5A im vertikalen Querschnitt;
- Figur 5C -: die Profilstange gemäss Figur 5A im Eingriff mit einem Tragarm als Perspektivdarstellung;
- Figur 6A -: eine ganze Profilstange der *zweiten Ausführungsform* in der ersten Untermodifikation gemäss Figur 3A als Perspektivdarstellung;
- Figur 6B -: die Profilstange gemäss den Figuren 3A und 6A im vertikalen Querschnitt;
- Figur 7A -: das Detail X aus Figur 3A bei maximaler Einsetztiefe der Profilstange;
- Figur 7B -: das Detail X aus Figur 3A bei minimaler Einsetztiefe der Profilstange;
- Figur 8A -: ein Paneel mit in Zeilen und Reihen aufgesetzten kurzen Profilstangen-Stücken und an zwei Profilstangen-Stücken eingehängten Trägerarmen als Prinzipdarstellung;
- Figur 8B -: ein Profilstangen-Stück mit eingehängtem Trägerarm als Perspektivdarstellung;
- Figur 9A -: eine Paneelecke mit beidseits des Paneels angeordneten Profilstangen-Stücken;
- Figur 9B -: die Paneelecke gemäss Figur 9A mit den Profilstangen-Stücken in Explosivdarstellung;
- Figur 9C -: die Paneelecke gemäss Figur 9A mit den montierten Profilstangen-Stücken in durchsichtiger Darstellung;
- Figur 10 -: eine Profilstange mit eingehängten Tragarmen, welche sich in zwei übereinander liegenden Horizontalebenen erstrecken;
- Figur 11A -: eine ganze Profilstange der *zweiten Ausführungsform* gemäss den Figuren 3A und 6A als zweite Untermodifikation mit systematischen Freischnitten an der Unterseite des Mittelschenkels als Perspektivdarstellung;
- Figur 11B -: das Detail Y aus Figur 11C;
- Figur 11C -: die Profilstange gemäss Figur 11A in eine Tragstruktur eingesetzt mit eingehängtem Tragarm;
- Figur 12A -: eine ganze Profilstange der *dritten Ausführungsform* als Perspektivdarstellung;
- Figur 12B -: das Detail Z aus Figur 12C;
- Figur 12C -: die Profilstange gemäss Figur 12A in eine Tragstruktur eingesetzt mit eingehängtem Tragarm;
- Figur 13A -: eine Profilstange der *vierten Ausführungsform* in einem Paneel mit eingehängtem Tragarm im vertikalen Teilschnitt;
- Figur 13B -: die Profilstange gemäss Figur 13A in einem Paneel mit einer vertikalen Gerüstschiene auf der Paneelrückseite in perspektivischem Teilschnitt;
- Figur 13C -: die Profilstange gemäss Figur 13A in einem Paneel mit einem Einhängearm in perspektivischem Teilschnitt;
- Figur 13D -: - die Darstellung gemäss Figur 13C mit Einhängearm im vertikalen Teilschnitt;
- Figur 13E -: die Darstellung gemäss Figur 13C mit eingehängtem Tragarm und zusätzlichem Einhängearm im vertikalen Teilschnitt; und
- Figur 13F -: ein ganzes Paneel mit mehreren Profilstangen gemäss Figur 13A mit Gerüstschienen auf der Paneelrückseite in Perspektivdarstellung.

### Ausführungsbeispiele

Anhand der beiliegenden Zeichnungen erfolgt nachstehend die detaillierte Beschreibung von Ausführungsbeispielen der erfindungsgemässen Displayvorrichtung, wobei abschliessend mögliche Modifikationen erwähnt werden.

### Figur 1A

Auf eine Tragstruktur **9,** vorrangig ein Paneelabschnitt, sind horizontal, systematisch und zueinander parallel beabstandet Profilstangen **3** aufgesetzt. Die Profilstangen **3** sind zum Einhängen von Tragarmen **8** bestimmt. Beispielhaft sind hier an einer in mittlerer Höhe angeordneten Profilstange **3** zwei Tragarme **8** eingehängt, deren Stangenteile **80** in den Raum hineinragen. Die Stangenteile **80** sind zum direkten oder indirekten Haltern der zu präsentierenden Waren vorgesehen, z.B. zum Anhängen von auf Kleiderbügeln hängenden Bekleidungsstücken. Wie im Laden- und Messebau üblich, wird der Paneelabschnitt ein definiertes Rastermass aufweisen, und mehrere Paneelabschnitte lassen sich zu einer Wand aneinander fügen.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figur 1B

Die Displayvorrichtung dieser Figur stimmt im wesentlichen mit der Displayvorrichtung gemäss Figur 1A überein; lediglich die Bauart der Profilstangen **5** und deren Anbringung sind anders. Die horizontal, systematisch und zueinander parallel beabstandet angeordneten Profilstangen **5** sind in die Tragstruktur **9 -** hier ebenfalls ein Paneelabschnitt - eingesetzt. Auch die Profilstangen **5** sind zum Einhängen von Tragarmen **8** bestimmt und deren in den Raum hineinragenden Stangenteile **80** dienen zum Haltern der vorzuführenden Waren.

### Figuren 2A, 2B und 4A bis 5C

In der *ersten Ausführungsform* ist die Profilstange **3** annähernd oval im Querschnitt und besitzt auf der der Vorderseite **90** der Tragstruktur **9** zugewandten Seite zumindest eine axial der Profilstange **3** längslaufende Schrägfläche **30,** die von der unteren Hälfte der Profilstange **3** zur horizontalen Mittelachse **M** der Profilstange **3** hin im Anstellwinkel α aufsteigt. Vorzugsweise ist eine weitere Schrägfläche **31** vorgesehen, die von der oberen Hälfte der Profilstange **3** zur horizontalen Mittelachse **M** der Profilstange **3** hin im Anstellwinkel α absteigt. Für das Einhängen der Tragarme **8** wird nur die untere Schrägfläche **30** benötigt. Die symmetrische Anordnung der Schrägflächen **30,31** ermöglicht, die Profilstange **3** auch um 180° gewendet auf die Vorderseite **90** der Tragstruktur **9** aufzusetzen, so dass dann die zuvor oben liegende Schrägfläche **31** unten zu liegen kommt. Somit wird die Montage vereinfacht, da man - bei symmetrischer Anordnung der Bolzen **10** - nicht auf die gewendete Position der Profilstange **3** achten muss.

Die Zungen **83** an der Steckplatte **81** beidseits der Ausbuchtung **82** sind komplementär zum Anstellwinkel α in Richtung des Stangenteils **80** gebogen und besitzen eine Höhe, die mit der Breite der Schrägflächen **30,31** korrespondiert. Im eingehängten Zustand sitzt die Verdickung **13** der Bolzen **10** innerhalb der Ausbuchtung **82** und die Steckplatte **81** befindet sich im Spaltabstand **S**, d.h. die abgewinkelten Zungen **83** hintergreifen die Profilstange **3** und liegen auf der jeweils unten befindlichen Schrägfläche **30** bzw. **31** auf. Zur soliden Befestigung der Profilstange 3 sind mehrere systematisch verteilte Bolzen **10** vorgesehen, die in komplementäre Durchgangsbohrungen **91** eingesteckt werden können. Tragarme **8** sind auch ausserhalb der Bolzen **10** einhängbar; bei einer derartigen Positionierung bleiben die Ausbuchtungen **82** unbelegt. Besonders schwer belastete Tragarme **8** wird man vorzugsweise im Bereich eines Bolzens **10** einhängen, da die Vorrichtung dort am tragfähigsten ist. Ein- und Aushängen eines Tragarms **8** erfordern ein Anheben des freien Endes des Stangenteils **80.** Durch das Eigengewicht des Tragarms **8,** und verstärkt bei Belastung des Tragarms **8,** wird die Flachpartie **84** der Steckplatte **81** gegen die Vorderseite **90** der Tragstruktur **9** gedrückt, während die Zungen **83** um so fester auf der jeweils unteren Schrägfläche **30** bzw. **31** aufliegen.

### Figuren 3A, 3B und 6A

Die *zweite Ausführungsform* der Displayvorrichtung basiert ebenfalls auf einer Profilstange **5** mit dem Querschnitt eines T-Profils mit einem Basisschenkel **53** und einem mittig und senkrecht darauf aufsetzenden Mittelschenkel **54.** Der Basisschenkel **53** ist im Vertikalabschnitt **94** einer T-Nut **93** eingebettet, während in deren Horizontalabschnitt **95** der Mittelschenkel **54** sitzt, wobei der Mittelschenkel **54** aus der Vorderseite **90** der Tragstruktur **9** herausragt. An der Unterseite **56** des Mittelschenkels **54** ist eine schräg, in Richtung der freien Aussenkante des Mittelschenkels **54,** aufsteigende Nut **50** vorhanden, die sich entlang der Profilstange **5** erstreckt und im eingesetzten Zustand zugänglich bleibt. Beim Einhängen eines Tragarms **8** dient diese Nut **50** der Aufnahme der Zunge **83,** welche gemäss der *ersten Ausführungsform* (vgl. Figuren 2A, 4A und 5C) gebogen ist. Sieht man in der Steckplatte **81** wiederum eine Ausbuchtung **82** vor, so sind derart bestückte Tragarme **8** auch in Profilstangen **3** der *ersten Ausführungsform* einhängbar. Die kinematischen Abläufe beim Ein- und Aushängen sind zu dem bereits beschriebenen Beispiel identisch.

### Figuren 6B bis 7B

Die Steckplatte **81** weist von den Zungen **83** zur Flachpartie **84** hin eine zunehmende Dicke auf, so dass das Stangenteil **80** eines eingehängten Tragarms **8** in den Raum hinein einen geringen Anstieg hat. Dies dient dazu, eine optisch störende Abwärtstendenz der eingehängten Tragarme **8** zu vermeiden und eine Abwärtsbiegung bei hoher Belastung vorweg zu kompensieren.

Die Nut **50** besitzt eine verbreitete Eintrittsöffnung **57,** eine Mindesttiefe zur Aufnahme zumindest des wesentlichen Teils der Länge der Zungen **83** und eine der Aussenkante des Mittelschenkels **54** zugewandte Schrägfläche **58,** auf der im eingehängten Zustand die Zungen **83** zur Auflage kommen. Diese Konstruktionsmerkmale bewirken, dass sich insbesondere Toleranzen im Mass zwischen Vertikalabschnitt **94** und Vorderseite **90** kompensieren. Gemäss Figur 7A ragt die Vorderseite **90** über die Eintrittsöffnung **57** hinaus. Dadurch liegt die eingesteckte Steckplatte **81** näher zur Aussenkante des Mittelschenkels **54,** die Zungen **83** schieben sich auf der Schrägfläche **58** tiefer in die Nut **50** hinein und der Tragarm **8** ist als Ganzes höher positioniert. Wie in Figur **7B** gezeigt, reicht die Vorderseite **90** bis an die Eintrittsöffnung **57** heran. Dadurch liegt die eingesteckte Steckplatte **81** entfernter zur Aussenkante des Mittelschenkels **54,** die Zungen **83** schieben sich auf der Schrägfläche **58** weniger tief in die Nut **50** hinein und der Tragarm **8** ist als Ganzes tiefer positioniert.

### Figur 8A

In dieser Gestaltungsvariante sind die Profilstangen **3** in kurze Stücke abgeteilt und rasterförmig auf der Vorderseite **90** der Tragstruktur **9** in Zeilen - hier z.B. sechs - und Reihen - hier z.B. zwei - angeordnet. In das einzelne Stück einer Profilstange **3** lässt sich ein Tragarm **8** in einer fixen Position einhängen.

### Figur 8B

In einer vorteilhaften Gestaltungsvariante besitzen die Profilstangen-Stücke **3** einen kreisrunden Querschnitt und weisen, der Tragstruktur **9** zugewandt, die Schrägflächen **30,31** auf (s. Figur 9B). In eine Schrägfläche **30,31** sind wiederum die Zungen **83** der Steckplatte **81** des Tragarms **8** einhängbar. Ebenfalls der Tragstruktur **9** zugewandt sind am Profilstangen-Stück **3** die Verdickungen **13** vorgesehen, welche zum Aufsetzen auf die Tragstruktur **9** und zum Eingriff eines Befestigungselements - z.B. einer Schraube - dienen. Der Abstand der Verdickungen **13** ist derart bemessen, dass die Steckplatte **81** dazwischen eingehangen werden kann. Somit wäre die Ausbuchtung **82,** welche die Zungen **83** an der Steckplatte **81** unterteilt, verzichtbar. Wird die Ausbuchtung **82** beibehalten und das Profilstangen-Stück **3** überragt die Verdickungen **13** ausreichend, so lässt sich der Tragarm **8** in drei verschiedenen Positionen einhängen, nämlich zwischen beide Verdickungen **13** oder mit der Ausbuchtung **82** jeweils eine Verdickung **13** umgreifend. Für die Anbringung des Profilstangen-Stücks **3** auf der Vorderseite **90** der Tragstruktur **9** weisen die Verdickungen **13** Innengewindebohrungen auf, so dass von der Rückseite **92** der Tragstruktur **9** Befestigungsschrauben durch die Tragstruktur **9** hindurch eindrehbar sind. Für die Befestigung eines Profilstangen-Stücks **3** auf der Tragstruktur **9** kommen dem Fachmann geläufige übrige Verbindungstechniken wie Verstiften, Nieten, Verkeilen, Einkleben in Betracht.

### Figuren 9A bis 9C

Für die Aufstellung einer mit Profilstangen-Stücken **3** belegten Tragstruktur **9** im Raum werden die Profilstangen-Stücke **3** paarweise, auf der Vorder- **90** und der Rückseite **92** gegenüberliegend, angeordnet. Die Verdickungen **13** sowie die Schrägflächen **30,31** weisen dabei zur Vorder- **90** bzw. zur Rückseite **92** der Tragstruktur **9** hin. Die Befestigung beider gegenüberliegender Profilstangen-Stücke **3** geschieht am praktikabelsten mittels Schrauben **10,** welche durch in der Tragstruktur **9** vorhandene Durchgangsbohrungen **91** in beide Profilstangen-Stücke **3** eingreifen. Hierzu sind im auf der Rückseite **92** gelegenen Profilstangen-Stück **3** jeweils in der Verdickung **13** Innengewindebohrungen vorhanden, während das auf der Vorderseite **90** gelegene Profilstangen-Stück **3** durch die Verdickungen **13** sich erstreckende Durchgangsbohrungen mit einem Schraubensitz aufweist.

### Figur 10

In eine Profilstange **3,** die horizontal auf eine hier nicht gezeigte Tragstruktur **9** aufgesetzt ist, sind zwei zueinander beanstandete Tragarme **8** mit den daran angeordneten Steckplatten **81** eingehängt. Von den Steckplatten **81** erstrecken sich die Stangenteile **80** gerade in den Raum. Zwischen den an sich freien Enden der Stangenteile **80** ist eine Querstange **86** fest angeordnet, die somit parallel zur Tragstruktur **9** verläuft. Zwischen den beiden Tragarmen **8** für die Querstange **86** sind zwei weitere Tragarme **8** mit ihren Steckplatten **81** in die Profilstange **3** eingehängt. Diese Tragarme **8** besitzen nach oben abgewinkelte Stangenteile **80,** auf die ein Tablar **87** aufgesetzt ist. Im gezeigten Beispiel sitzen die Steckplatten **81** der Tragarme **8** für die Querstange **86** und für das Tablar **87** eng aneinander. Durch die nach oben weisende Abwinkelung der das Tablar **87** stützenden Stangenteile **80** kommt das Tablar **87** in einer Horizontalebene oberhalb der Querstange **86** zu liegen, so dass sich eine übereinander angeordnete Kombination aus Querstange **86** und Tablar **87** ergibt. Die Querstange **86** kann z.B. zum Aufhängen von Oberbekleidung in Ärmelpräsentation genutzt werden, während man auf das darüber befindliche Tablar **87** zur Bekleidung passende Artikel auflegt.

### Figuren 11A bis 11C

Die zweite Untermodifikation der *zweiten Ausführungsform* der Displayvorrichtung benutzt ebenfalls eine Profilstange **5** mit dem Querschnitt eines T-Profils und weist einen Basisschenkel **53** sowie einen mittig und senkrecht darauf aufsetzenden Mittelschenkel **54** auf. Der Basisschenkel **53** ist im Vertikalabschnitt **94** der T-Nut **93** eingebettet und in deren Horizontalabschnitt **95** sitzt der Mittelschenkel **54,** wobei letzterer aus der Vorderseite **90** der Tragstruktur **9** herausragt. An der Unterseite **56** des Mittelschenkels **54** beginnt an der Eintrittsöffnung **57** die schräg, in Richtung der freien Vorderkante **52** des Mittelschenkels **54,** aufsteigende Nut **50,** die sich entlang der Profilstange **5** erstreckt. Intern entsteht dadurch die Schrägfläche **58.** Zur Schaffung eines Rasters mit definierten Einhängepositionen für die einzuhängenden Tragarme **8** ist die Profilstange **5** an der Unterseite **56** ihres Mittelschenkels **54** abschnittsweise mit systematischen Freischnitten **59** in der Breite der Steckplatte **81** des Tragarms **8** versehen. Ist die Profilstange **5** in die Tragstruktur **9** eingesetzt, so kann man nur im Bereich eines jeweiligen Freischnitts **59** einen Tragarm **8** einhängen. Ausserhalb der Freischnitte **59** umgibt das Profil die Nut **50** an der Unterseite **56** soweit, dass es möglichst fugenlos auf der Vorderseite **90** der Tragstruktur **9** aufsetzt.

An der Profilstange sind an der oberen und unteren Kante des Basisschenkels **53** axial verlaufende Rillen **51** vorhanden. Mit dem Einbringen von Klebstoff in die Rillen **51,** lässt sich die Profilstange **5** rationell in der T-Nut **93** fixieren. Am Übergang vom Mittelschenkel **54** zum Basisschenkel **53** befinden sich axial verlaufende Hohlkehlen **55.** Stossen zwei Enden von Profilstangen **5** in einer T-Nut **93** zusammen, so lassen sich mittels in die Hohlkehlen **55** eingesteckter Zylinderstifte die Enden verbinden. In der Regel wird man die Profilstangen **5** über die gesamte Breite einer Tragstruktur **9** anordnen, wobei aber auch - je nach Gestaltungskonzept - nur Teilstrecken bestückt werden können. Der Tragarm **8** mit dem Stangenteil **80** und der Steckplatte **81,** welche die Zunge **83** und die Flachpartie **84** aufweist, ist unverändert.

### Figuren 12A bis 12C

Die *dritte Ausführungsform* der Profilstange **6** wird als Ganzes mit ihrer rückwärtigen Aufsetzkante **63** auf die Tragstruktur **9** aufgesetzt, wobei die Befestigung vorzugsweise durch Verschrauben erfolgt. Hierdurch kann gegenüber der Ausführungsform gemäss Figur 11A der Basisschenkel **53** entfallen, so dass die Profilstange **6** einen rechteckigen bzw. quadratischen Querschnitt aufweist, ansonsten liegt der Profilstange **6** das gleiche Konstruktionsprinzip zugrunde.

Die Nut **60** beginnt mit der Eintrittsöffnung **67** an der Aufsetzkante **63,** erstreckt sich schräg aufsteigend in Richtung der Vorderkante **62** und axial entlang der Profilstange **6.** Intern entsteht dadurch die Schrägfläche **68.** Zur Schaffung eines Rasters mit definierten Einhängepositionen für die einzuhängenden Tragarme **8** ist die Profilstange **6** an der Unterseite **66** abschnittsweise mit systematischen Freischnitten **69** in der Breite der Steckplatte **81** des Tragarms **8** versehen. Ist die Profilstange **6** auf die Tragstruktur **9** aufgesetzt, so kann man nur im Bereich eines jeweiligen Freischnitts **69** einen Tragarm **8** einhängen. Ausserhalb der Freischnitte **69** umgibt das Profil die Nut **60** an der Unterseite **66** soweit, dass es möglichst fugenlos auf der Vorderseite **90** der Tragstruktur **9** aufsetzt. Zumeist wird man die Profilstangen **6** über die gesamte Breite einer Tragstruktur **9** anordnen. Je nach Gestaltungskonzept können aber auch nur Teilabschnitte der Profilstange **6** auf die Tragstruktur **9** aufgesetzt werden. In gleicher Weise lässt sich auch die Rückseite **92** der Tragstruktur **9** ausstatten. Der Tragarm **8** mit dem Stangenteil **80** und der Steckplatte **81**, welche die Zunge **83** und die Flachpartie **84** besitzt, ist weiterhin unverändert.

### Figuren 13A und 13B

Die hier verwendete *vierte Ausführungsform* der Profilstange **7** ist ebenfalls zum Einsetzen in eine Tragstruktur **9** vorgesehen und besitzt, wie die *zweite Ausführung* gemäss Figur 3A - im Vertikalquerschnitt betrachtet -, einen vertikalen Basisschenkel **73** sowie einen mittig und senkrecht dazu kreuzenden Mittelschenkel **74,** der im eingesetzten Zustand aus der Vorderseite **90** der Tragstruktur **9** herausragt und frei in den Raum weisend mit einer Vorderkante **72** endet. Auf der Unterseite des Mittelschenkels **74** ist wiederum die nahe der Vorderkante **72** längslaufende und zu letzterer aufsteigende Nut **70** vorhanden.

Bei der *vierten Ausführungsform* jedoch setzt sich der Mittelschenkel **74** über den Basisschenkel **73** und die Rückseite **92** der Tragstruktur **9** hinaus fort. Die auf der Rückseite **92** aufsetzende Rückenpartie **740** des aus der Tragstruktur **9** austretenden Mittelschenkels **74** erstreckt sich rechtwinklig abgekantet nach oben und nach unten bis etwa zum oberen und unteren Ende des Basisschenkels **73.** Hierdurch entstehen zwischen dem Basisschenkel **73** und der Rückenpartie **740** jeweils oberhalb und unterhalb des Mittelschenkels **74** eine Tasche **730,** während sich in Richtung der Vorderseite **90** zwischen dem Basisschenkel **73** und dem Mittelschenkel **74** jeweils oberhalb und unterhalb des Mittelschenkels **74** ein Winkelanschlag **731** ergibt. Von der Rückenpartie **740** ragt jeweils ein Ausleger **741** nach oben und nach unten, wobei die Ausleger **741** zunächst sich parallel zur Rückseite **92** erstreckend an die Rückenpartie **740** ansetzen, dann abgewinkelt auf die Rückseite **92** aufsetzen und hierbei jeweils eine Schraubennut **742** umfassen.

Ist die Profilstange **7** in die Tragstruktur **9** eingesetzt, so stossen eine obere und eine untere Platte **96,96** mit ihren horizontalen Längskanten von oben bzw. von unten auf den Mittelschenkel **74.** In den Längskanten sind Nuten **97** vorgesehen, so dass zwei zu den Nuten **97** benachbarte Federkanten **98** entstehen. Hierbei kommt je eine Federkante **98** jeder Platte **96,96** in den Taschen **730** zu liegen, während die anderen Federkanten **98** in den Winkelanschlägen **731** sitzen. Der Mittelschenkel **74** liegt zwischen den Längskanten beider Platten **96,96** und der Basisschenkel **73,** welcher jeweils in die Nuten **97** hineinragt, bildet quasi die Feder als Verbindung beider Platten **96,96.** Die verbreiterte Rückenpartie **740** setzt auf der Rückseite **92** beider Platten **96,96** auf. Zwischen der Rückseite **92** und den Auslegern **741** sind die Schraubennuten **742** eingeschlossen. Zum verbesserten Sitz des Basisschenkels **73** in den Nuten **97** kann dieser eine Oberflächenzahnung aufweisen.

Auf der Vorderseite **90** der zusammen gefügten Platten **96,96** ragt die Vorderkante **72** des Mittelschenkels **74** soweit heraus, dass die Nut **70** von unten zum Einführen der ungeteilten oder geteilten angewinkelten Zunge **83** der Steckplatte **81** des Tragarms **8** zugänglich bleibt. Im eingehängten Zustand greift die Zunge **83** in die Nut **70** ein und die Flachpartie **84** der Steckplatte **81** sitzt auf der Vorderseite **90** der unteren Platte **96** auf. Von der Flachpartie **84** erstreckt sich das in den Raum ragende Stangenteil **80.** Das Ein- und Aushängen des Tragarms **8** geschieht wie zuvor beschrieben.

In der Erweiterung der Variabilität der Profilstange **7** ist in der aus der Vorderseite **90** der beiden Platten **96,96** herausragenden Partie des Mittelschenkels **74** ein sich entlang der Profilstange **7** erstreckendes Schlitzraster **743** mit einer Serie einzelner Schlitze **744** vorgesehen. Diese Schlitze **744** sind zum wahlweisen Anbringen von Einhängearmen bestimmt, die sich von oben einhängen lassen, während die Tragarme **8** von unten in die Profilstange **7** eingehängt werden. Auf der Rückseite **92** der Tragstruktur **9** ist eine vertikale Gerüstschiene **99** angebracht, welche die Profilstange **7** kreuzt und die Platten **96,96** überbrückend verbindet. Die Gerüstschiene **99** und die Profilstange **7** sind vorzugsweise lösbar durch Schrauben **990** miteinander verbunden, die in den Schraubennuten **742** sitzen. Vorzugsweise miteinander verschraubt sind auch die Platten **96,96** mit der Gerüstschiene **99,** so dass sich für die Tragstruktur **9** mit den zwischen die Platten **96,96** eingefügten Profilstangen **7** ein fester Verbund ergibt.

### Figuren 13C und 13D

Die zusätzlich in die Schlitze **744** von oben einhängbaren Einhängearme **8'** besitzen ein in den Raum ragendes Stangenteil **80'** sowie eine am Stangenteil **80'** angeordnete Steckplatte **81'** mit einem oben vorhandenen U-förmig gebogenen Hakenteil **83',** das nach unten offen ist. Das Hakenteil **83'** ist dazu bestimmt, in einen der gewählten Schlitze **744** einzugreifen und die Vorderkante **72** der Profilstange **7** zu umfassen. Auf das Stangenteil **80'** lassen sich Waren unmittelbar anhängen oder das Stangenteil **80'** trägt - eventuell mit einem benachbarten Einhängearm **8'** zusammen - einen Warenträger, der die zu präsentierenden Waren aufnimmt. Vorzugsweise durchragt das Stangenteil **80'** die Steckplatte **81'** mit einem Stumpf **88',** so dass im eingehängten Zustand der Abstand zur Vorderseite **90** der Tragstruktur **9** überbrückt wird. Der Einhängearm **8'** stützt sich mit dem der Vorderseite **90** zugewandten Ende des Stangenteils **80',** d.h. mit dem Stumpf **88',** auf der Vorderseite **90** ab.

### Figur 13 E

Diese Profilstange **7,** welche zwischen zwei eine Tragstruktur **9** bildende Platten **96,96** eingesetzt ist, hat man sowohl mit einem Tragarm **8** als auch mit einem Einhängearm **8'** behangen. Vom Tragarm **8,** der von unterhalb der Profilstange **7** eingehangen wurde, greift die Zunge **83** (hier nicht sichtbar) der Steckplatte **81** an einer beliebigen Position entlang der Profilstange **7** in die Nut **70** ein. Die Flachpartie **84** der Steckplatte **81** stützt sich auf der Vorderseite **90** der unteren Platte **96** ab. Vom Einhängearm **8'** greift das U-förmige Hakenteil **83',** welches von oberhalb der Profilstange **7** eingeführt wurde, in eine ausgewählte Nut **744** ein. Das Hakenteil **83'** umgreift die Vorderkante **72** der Profilstange **7** und der Stumpf **88'** des Stangenteils **80'** setzt auf der Vorderseite **90** der unteren Platte **96** auf. Der Tragarm **8** ist entlang der Profilstange **7** an jeder Position einhängbar, der Einhängearm **8'** hingegen nur an den durch die Schlitze **744** definierten Positionen.

### Figur 13F

Beim Aufbau einer Displayvorrichtung mit mehreren horizontal, jeweils zwischen zwei Platten **96,96** eingefügten Profilstangen **7,** sind zur Stabilisierung der so entstehenden Tragstruktur **9** auf deren Rückseite **92** zwei vertikale, zueinander parallel beabstandete Gerüstschienen **99** angebracht. Die Gerüstschienen **99** kreuzen die daran befestigten Profilstangen **7.** An den Gerüstschienen **99** werden auch die Platten **96** befestigt, vorzugsweise ebenfalls angeschraubt. Die Gerüstschienen **99** ihrerseits können an einer Rückwand, z.B. dem Mauerwerk, befestigt werden. Für diese rückwärtige Befestigung könnten auch zumindest einige der in den Schraubennuten **742** sitzenden Schrauben **990** verwendet werden.

Zu den vorbeschriebenen Displayvorrichtungen sind weitere konstruktive Variationen realisierbar. Hier ausdrücklich erwähnt seien noch:
- Die Profilstange **5** der ersten Untermodifikation mit der Querschnittsgeometrie eines T-Profils muss nicht in einer T-Nut **93** innerhalb der Tragstruktur **9** eingebettet sein. Man könnte die Basisschenkel **53** der Profilstangen **5** auch auf der Tragstruktur **9** aufgesetzt befestigen, z.B. versenkt festschrauben, so dass die relativ aufwendige Herstellung der T-Nut **93** entfallen kann.
- Nicht nötig ist, dass die Profilstangen **5** als T-Profile ausgebildet sind. Auch mit einem halbierten Basisschenkel **53 -** dessen oberer oder unterer Flügel würde entfallen, so dass sich ein Winkelprofil ergibt - wäre die Funktion erreichbar.
- Anstelle der eingesetzten Vollmaterial-Profilstangen **3** könnten auch ausreichend stabile Hohlprofile eingesetzt werden, wobei die Schrägflächen **30,31** vorteilhaft durch Umformen herstellbar wären.
- Anstelle des Verschraubens der durch die Durchgangsbohrungen **91** hindurch ragenden Bolzen **10** an den Profilstangen **3** stehen dem Fachmann auch weitere Befestigungsarten zur Verfügung. So könnten Halteelemente kraft- oder formschlüssig die Profilstangen **3** mit der Tragstruktur **9** verbinden.
- Eine weitere Modifikation besteht darin, anstelle der Winkelprofile **5 -** durch Abändern der Basisschenkel **53** - ein Voll- oder Hohlprofil herzustellen, wobei dessen Basispartie dem Aufsetzen und Befestigen an der Tragstruktur **9** dient.
- Die Schrägfläche **58** kann auch als gekrümmte Schrägfläche **58** gestaltet sein.
- Die Profile **3,5,6,7** sind vorzugsweise schienen-, stangen- oder rohrförmig. Zur Erzielung individueller Gestaltungseffekte sind Profile denkbar, welche über die Länge keinen gleichbleibenden Querschnitt aufweisen. Solch ein im Querschnitt verändertes und eventuell zusätzlich geschwungenes Profil könnte, z.B. für das augenfällige Anbringen von Firmenlogos, verwendet werden.
- Als Variante innerhalb der *vierten Ausführungsform* der Profilstange **7** kann man in Anlehnung an die Ausführungen gemäss den Figuren 11A und 12A die Unterseiten soweit um die Nut **70** herumführen, dass die Nut **70** für das Einstecken der Steckplatte **81** eines Tragarms **8** an sich nicht zugänglich ist. Mit dem Anbringen von rasterförmigen Freischnitten liessen sich Tragarme **8** dann nur an den definierten Positionen der Freischnitte einhängen. Bei einem vorhandenen Schlitzraster **743** kann man von oben die zusätzlichen Einhängearme **8'** anbringen. Bei der Anordnung des Schlitzrasters **743** und der Freischnitte stehen zwei Alternativen zur Verfügung. Das Schlitzraster **743** und die Freischnitte könnten deckungsgleich sein, d.h. die Schlitze **744** sind so positioniert und dimensioniert, dass diese die Profilstange **7** vertikal durchdringen und dabei unten als Freischnitte austreten. Oder die Schlitzraster **743** und die Freischnitte sind zueinander versetzt angeordnet.
- Auch die Profilstangen **5** erster Untermodifikation mit der unten liegenden Nut **50** können in kurze Stücke abgeteilt sein, in die sich nur ein Tragarm **8** einhängen lässt. Die zum Einsetzen der Profilstangen-Stücke **5** in die Tragstruktur **9** eingebrachten T-Nuten **93** können aus ästhetischen Gründen, soweit sie nicht belegt sind, abgedeckt werden.
- Zur Vereinfachung der Displayvorrichtung wäre es denkbar, die Tragarme **8** und die Einhängearme **8'** durch kombinierte Gestaltung der Steckplatte **81** bzw. **81'** zu vereinen. Eine Kante der Steckplatte **81,81'** könnte die Form der Zunge **83** zum Eingriff in die Nut **50,60,70** haben und eine weitere Kante an der Steckplatte **81,81'** gestaltet man als U-förmiges Hakenteil **83'** zum Eingriff in eine Nut **744.** Je nach Drehung des kombinierten Trag- und Einhängearms **8,8'** wird die Zunge **83** oder das Hakenteil **83'** zum Einhängen des Arms **8,8'** von unten in die Nut **50,60,70** oder von oben in einen Schlitz **744** genutzt. Die Zunge **83** und das Hakenteil **83'** weisen - betrachtet vom mittleren Teil der Steckplatte **81,81'** - in entgegengesetzte Richtungen.
- Vorder- und Rückseite **90,92** der Tragstruktur **9** werden lediglich vom Betrachter aus definiert. Bei entsprechender Beschaffenheit sind grundsätzlich beide Seiten **90,92** zum Belegen mit den Profilstangen **3,5,6,7** geeignet.

## Patentansprüche

1. Displayvorrichtung zur Präsentation von Waren mit:
a) zumindest einer an einer Tragstruktur **(9)** zumindest im wesentlichen horizontal befestigten Profilstange **(3);** und
b) zumindest einem an der Profilstange **(3)** einhängbaren Tragarm **(8)**, wobei
c) der Tragarm **(8)** aus einem Stangenteil **(80)** und einer daran einenends senkrecht oder schräg ansetzenden Steckplatte **(81)** besteht, welche die Oberseite des Stangenteils **(80)** überragt;
d) die Steckplatte **(81)** zuoberst eine in Axialrichtung des Stangenteils **(80)** weisende Abkantung **(83)** aufweist, die durch eine mittige Ausbuchtung **(82)** in zwei Zungen **(83,83)** aufgespalten sein kann; und
e) das Einhängen des Tragarms **(8)** an der Profilstange **(3)** nur möglich ist durch Anheben des freien Endes des Stangenteils **(80)** gegenüber der Horizontalen, Heranführen der Abkantung **(83)** an die Profilstange **(3)** von unterhalb der Profilstange **(3)** sowie Absenken des freien Endes des Stangenteils **(80)** in die Endlage nach dem Einhängen, **dadurch gekennzeichnet, dass**
f) an der Profilstange **(3),** der Tragstruktur **(9)** zugewandt, eine von aussen zugängliche, längslaufende Schrägfläche **(30)** vorgesehen ist, auf welcher die Abkantung **(83)** zum Aufliegen kommt, wenn ein Tragarm **(8)** eingehängt ist; und
g) in eingehängter Endlage des Tragarms **(8)** sich die Flachpartie **(84)** der Steckplatte **(81)** auf der Tragstruktur **(9)** oder einer darauf aufgebrachten Verblendung abstützt.

2. Displayvorrichtung nach Anspruch 1, **dadurch gekennzeichnet, dass**
a) die Profilstange **(3)** einen runden oder ovalähnlichen Querschnitt hat und beabstandet im Spaltabstand **(S)** auf die Tragstruktur **(9)** aufgesetzt ist;
b) die Schrägfläche **(30)** an der Profilstange **(3)** durchgehend oder abschnittsweise verläuft;
c) die Schrägfläche **(30)** in Richtung des Stangenteils **(80)** aufsteigend und in ihrem Anstiegswinkel (α) zum Winkel der Abkantung **(83)** komplementär ist.

3. Displayvorrichtung nach Anspruch 1 oder 2, **dadurch gekennzeichnet, dass** an der Profilstange **(3)** symmetrisch zur Mittelachse **(M)** eine zur Schrägfläche **(30)** weitere Schrägfläche **(31)** vorgesehen ist, wodurch bei der Montage der Profilstange **(3)** nicht auf deren gewendete Position geachtet werden muss.

4. Displayvorrichtung nach einem der Ansprüche 1 bis 3, **dadurch gekennzeichnet, dass**
a) die Abkantung **(83)** durch eine Ausbuchtung **(82)** zweigeteilt ist, wodurch zwei zungenartige Abkantungen **(83)** entstehen; und
a) sich die Ausbuchtung **(82)** bis in die Flachpartie **(84)** erstreckt, so dass der Tragarm **(8)** auch im Bereich einer Verschraubung zwischen der Profilstange **(3)** und der Tragstruktur **(9)** einhängbar ist, wobei dann ein Befestigungsbolzen **(10)** mit einer Distanzhülse oder eine Verdickung **(13)** an der Profilstange **(3)** in der Ausbuchtung **(82)** sitzt.

5. Displayvorrichtung zur Präsentation von Waren mit:
a) zumindest einer an einer Tragstruktur **(9)** zumindest im wesentlichen horizontal befestigten Profilstange **(5);** und
b) zumindest einem an der Profilstange **(5)** einhängbaren Tragarm **(8),** wobei
c) der Tragarm **(8)** aus einem Stangenteil **(80)** und einer daran einenends senkrecht oder schräg ansetzenden Steckplatte **(81)** besteht, welche die Oberseite des Stangenteils **(80)** überragt;
d) die Steckplatte **(81)** zuoberst eine in Axialrichtung des Stangenteils **(80)** weisende Abkantung **(83)** aufweist, die durch eine mittige Ausbuchtung **(82)** in zwei Zungen **(83,83)** aufgespalten sein kann; und
e) das Einhängen des Tragarms **(8)** an der Profilstange **(5)** nur möglich ist durch Anheben des freien Endes des Stangenteils **(80)** gegenüber der Horizontalen, Heranführen der Abkantung **(83)** an die Profilstange **(5)** von unterhalb der Profilstange **(5)** sowie Absenken des freien Endes des Stangenteils **(80)** in die Endlage nach dem Einhängen; und
f) an der Profilstange **(5)** eine längslaufende Nut **(50)** vorgesehen ist, welche für den Eingriff der Abkantung **(83)** von unten, über die gesamte Länge der Nut **(50)** oder nur an rasterförmig aufeinander folgenden Einhängepositionen, zugängig ist, **dadurch gekennzeichnet, dass**
g) die Profilstange **(5),** vorzugsweise ein T-Profil oder Winkelprofil, mit deren Basispartie **(53)** auf eine Tragstruktur **(9)** aufgesetzt oder in eine in der Tragstruktur **(9)** horizontal eingearbeitete Nut **(93)** eingebracht ist, so dass sich die freie Partie des Mittelschenkels **(54)** der Profilstange **(5)** von der Tragstruktur **(9)** in den Raum erstreckt;
h) die Nut **(50)** auf der Unterseite des Mittelschenkels **(54)** vorhanden ist, die schräg zu dessen freier Aussenkante aufsteigt, wobei die Nut **(50)** auch bei eingebrachter Profilstange **(5)** zugänglich bleibt und in die Nut **(50)** die Abkantung **(83)** der Steckplatte **(81)** eindringt, wenn ein Tragarm **(8)** eingehängt ist; und
i) in eingehängter Endlage des Tragarms **(8)** sich die Flachpartie **(84)** der Steckplatte **(81)** auf der Tragstruktur **(9)** oder einer darauf aufgebrachten Verblendung abstützt.

6. Displayvorrichtung nach Anspruch 5, **dadurch gekennzeichnet, dass** die Nut **(50)** eine verbreitete Eintrittsöffnung **(57),** eine Mindesttiefe zur Aufnahme zumindest des wesentlichen Teils der Länge der Abkantung **(83)** und eine der Aussenkante des Mittelschenkels **(54)** zugewandte Schrägfläche **(58)** besitzt, auf der im eingehängten Zustand die Abkantung **(83)** zur Auflage kommt, wodurch sich die Abkantung **(83)** auf der Schrägfläche **(58)** mehr oder weniger tief in die Nut **(50)** hinein schieben kann und sich somit Masstoleranzen kompensieren.

7. Displayvorrichtung nach Anspruch 5 oder 6, **dadurch gekennzeichnet, dass**
a) die Nut **(50)** an der Profilstange **(5),** welche in die in der Tragstruktur **(9)** vorhandenen Nut **(93)** eingebracht ist, nur an zueinander beabstandeten, definierten Einhängepositionen für das Einhängen der Abkantung **(83)** der Steckplatte **(81)** am Tragarm **(8)** zugänglich ist;
b) die Einhängepositionen von an der Unterseite **(56)** der Profilstange **(5)** systematisch folgenden Freischnitten **(59)** gebildet sind; und
c) ausserhalb der Freischnitte **(59)** sich die Unterseite **(56)** möglichst spaltfrei bis auf die Tragstruktur **(9)** erstreckt.

8. Displayvorrichtung zur Präsentation von Waren mit:
a) zumindest einer an einer Tragstruktur **(9)** zumindest im wesentlichen horizontal befestigten Profilstange **(6);** und
b) zumindest einem an der Profilstange **(6)** einhängbaren Tragarm **(8),** wobei
c) der Tragarm **(8)** aus einem Stangenteil **(80)** und einer daran einenends senkrecht oder schräg ansetzenden Steckplatte **(81)** besteht, welche die Oberseite des Stangenteils **(80)** überragt;
d) die Steckplatte **(81)** zuoberst eine in Axialrichtung des Stangenteils **(80)** weisende Abkantung **(83)** aufweist, die durch eine mittige Ausbuchtung **(82)** in zwei Zungen **(83,83)** aufgespalten sein kann; und
e) das Einhängen des Tragarms **(8)** an der Profilstange **(6)** nur möglich ist durch Anheben des freien Endes des Stangenteils **(80)** gegenüber der Horizontalen, Heranführen der Abkantung **(83)** an die Profilstange **(6)** von unterhalb der Profilstange **(6)** sowie Absenken des freien Endes des Stangenteils **(80)** in die Endlage nach dem Einhängen; und
f) an der Profilstange **(6)** eine längslaufende Nut **(60)** vorgesehen ist, welche für den Eingriff der Abkantung **(83)** von unten, über die gesamte Länge der Nut **(60)** oder nur an rasterförmig aufeinander folgenden Einhängepositionen, zugängig ist, **dadurch gekennzeichnet, dass**
g) die Profilstange **(6)** mit deren Aufsetzkante **(63)** auf die Tragstruktur **(9)** aufgesetzt und befestigt ist;
h) die Nut **(60)** unten an der Profilstange **(6)** vorgesehen ist und schräg zu dessen freier Vorderkante **(62)** aufsteigt, wobei die Nut **(60)** auch bei eingebrachter Profilstange **(6)** zugänglich bleibt, und in die Nut **(60)** die Abkantung **(83)** der Steckplatte **(81)** eindringt, wenn ein Tragarm **(8)** eingehängt ist; und
i) in eingehängter Endlage des Tragarms **(8)** sich die Flachpartie **(84)** der Steckplatte **(81)** auf der Tragstruktur **(9)** oder einer darauf aufgebrachten Verblendung abstützt.

9. Displayvorrichtung nach Anspruch 8, **dadurch gekennzeichnet, dass** die Nut **(60)** eine Eintrittsöffnung **(67),** eine Mindesttiefe zur Aufnahme zumindest des wesentlichen Teils der Länge der Abkantung **(83)** und eine interne Schrägfläche **(68)** besitzt, auf der im eingehängten Zustand die Abkantung **(83)** zur Auflage kommt, wodurch sich die Abkantung **(83)** auf der Schrägfläche **(58)** mehr oder weniger tief in die Nut **(60)** hinein schieben kann und sich somit Masstoleranzen kompensieren.

10. Displayvorrichtung nach Anspruch 8 oder 9, **dadurch gekennzeichnet, dass**
a) die Nut **(60)** der Profilstange **(6),** welche mit ihrer Aufsetzkante **(63)** auf die Tragstruktur **(9)** aufgesetzt ist, nur an zueinander beabstandeten, definierten Einhängepositionen für das Einhängen der Abkantung **(83)** der Steckplatte **(81)** am Tragarm **(8)** zugänglich ist;
b) die Einhängepositionen von an der Unterseite **(66)** der Profilstange **(6)** systematisch folgenden Freischnitten **(69)** gebildet sind; und
c) ausserhalb der Freischnitte **(69)** sich die Unterseite **(66)** möglichst spaltfrei bis auf die Tragstruktur **(9)** erstreckt.

11. Displayvorrichtung zur Präsentation von Waren mit:
a) zumindest einer an einer Tragstruktur **(9)** zumindest im wesentlichen horizontal befestigten Profilstange **(7);** und
b) zumindest einem an der Profilstange **(7)** einhängbaren Tragarm **(8),** wobei
c) der Tragarm **(8)** aus einem Stangenteil **(80)** und einer daran einenends senkrecht oder schräg ansetzenden Steckplatte **(81)** besteht, welche die Oberseite des Stangenteils **(80)** überragt;
d) die Steckplatte **(81)** zuoberst eine in Axialrichtung des Stangenteils **(80)** weisende Abkantung **(83)** aufweist, die durch eine mittige Ausbuchtung **(82)** in zwei Zungen **(83,83)** aufgespalten sein kann; und
e) das Einhängen des Tragarms **(8)** an der Profilstange **(7)** nur möglich ist durch Anheben des freien Endes des Stangenteils **(80)** gegenüber der Horizontalen, Heranführen der Abkantung **(83)** an die Profilstange **(7)** von unterhalb der Profilstange **(7)** sowie Absenken des freien Endes des Stangenteils **(80)** in die Endlage nach dem Einhängen; und
f) an der Profilstange **(7)** eine längslaufende Nut **(70)** vorgesehen ist, welche für den Eingriff der Abkantung **(83)** von unten, über die gesamte Länge der Nut **(70)** oder nur an rasterförmig aufeinander folgenden Einhängepositionen, zugängig ist, **dadurch gekennzeichnet, dass**
g) die Profilstange **(7)** in die Tragstruktur **(9)** eingesetzt ist;
h) die Nut **(70)** unten an der Profilstange **(7)** vorgesehen ist, die schräg zu dessen freier Vorderkante **(72)** aufsteigt, wobei die Nut **(70)** auch bei in die Tragstruktur **(9)** eingebrachter Profilstange **(7)** zugänglich bleibt, und in die Nut **(70)** die Abkantung **(83)** der Steckplatte **(81)** eindringt, wenn ein Tragarm **(8)** eingehängt ist;
i) in der aus der Vorderseite **(90)** der Tragstruktur **(9)** herausragenden Partie der Profilstange **(7)** ein Schlitzraster **(743)** vorhanden ist, in dessen Schlitze **(744)** sich von oberhalb der Profilstange **(7)** Einhängearme **(8')** einhängen lassen; und
j) in eingehängter Endlage des Tragarms **(8)** sich die Flachpartie **(84)** der Steckplatte **(81)** auf der Tragstruktur **(9)** oder einer darauf aufgebrachten Verblendung abstützt.

12. Displayvorrichtung nach Anspruch 11, **dadurch gekennzeichnet, dass**
a) die Tragstruktur **(9)** aus einzelnen Platten **(96)** besteht, zwischen die jeweils eine Profilstange **(7)** gefügt ist;
b) die Längskanten der beiden jeweils eine Profilstange **(7)** einschliessenden Platten **(96,96)** nach dem Nut-Feder-Prinzip mit einem Basisschenkel **(73)** der Profilstange **(7)** zusammen gefügt sind;
c) die Profilstange **(7)** eine Rückenpartie **(740)** besitzt, welche die Kanten der angefügten Platten **(96,96)** auf deren Rückseite **(92)** übergreift; und
d) die Rückenpartie **(740)** mit vorn abgewinkelten Auslegern **(741)** verbreitert sein kann, die jeweils eine Schraubennut **(742)** bilden, welche zum Einsetzen von Verbindungselementen **(990)** nutzbar ist.

13. Displayvorrichtung nach Anspruch 11 oder 12, **dadurch gekennzeichnet, dass**
a) rückseitig an der Profilstange **(7)** zumindest eine Gerüstschiene **(99)** befestigt ist, an der weitere in der Tragstruktur **(9)** vorhandene Profilstangen **(7)** ebenfalls befestigt sein können;
b) die Gerüstschiene **(99)** zum Fixieren der die Tragstruktur **(9)** bildenden, an die Profilstangen **(7)** angefügten Platten **(96)** dient; und
c) die Displayvorrichtung als Ganzes an einer Rückwand fixiert ist, was entweder mittels der mindestens einen Gerüstschiene **(99)** oder durch Befestigen durch eine oder mehrere Profilstangen **(7)** hindurch geschieht.

14. Displayvorrichtung nach einem der Ansprüche 11 bis 13, **dadurch gekennzeichnet, dass**
a) die Nut **(70)** nur im Bereich von systematischen Freischnitten zum Einhängen von Tragarmen **(8)** mit deren Steckplatten **(81)** zugänglich ist, wobei die Freischnitte an der Unterseite der Profilstange **(7)** entweder
b) von durchgängigen Schlitzen **(744)** des Schlitzraster **(743)** gebildet werden; oder
c) die Schlitze **(744)** und die Freischnitte zueinander versetzt sind.

15. Displayvorrichtung nach einem der Ansprüche 11 bis 14, **dadurch gekennzeichnet, dass**
a) ein Einhängearm **(8')** an dem der Tragstruktur **(9)** zugewandten Ende eine Steckplatte **(81')** besitzt, an der ein in den Raum ragendes Stangenteil **(80')** ansetzt;
b) die Steckplatte **(81')** einen Hakenteil **(83')** aufweist, der zum Eingriff in einen Schlitz **(744)** und zum Umgreifen der Vorderkante **(72)** der Profilstange **(7)** bestimmt ist; und
c) die Steckplatte **(81')** von einem Stumpf **(88')** des Stangenteils **(80')** durchragt wird, welcher im eingehängten Zustand auf der Vorderseite **(90)** der Tragstruktur **(9)** aufsetzt; oder
d) an der Steckplatte **(81')** eine auf die Tragstruktur **(9)** gerichtete Abkantung vorhanden ist, die im eingehängten Zustand auf der Vorderseite **(90)** der Tragstruktur **(9)** aufsetzt.

16. Displayvorrichtung nach einem der Ansprüche 11 bis 15, **dadurch gekennzeichnet, dass** eine Steckplatte **(81,81')** einerseits eine Zunge **(83)** und anderseits ein Hakenteil **(83')** aufweist, wodurch der gleiche Tragarm **(8)** bzw. Einhängearm **(8')** sowohl von unterhalb der Profilstange **(7)** in die Nut **(70)** als Tragarm **(8)** als auch von oberhalb der Profilstange **(7)** in das Schlitzraster **(743)** als Einhängearm **(8')** einhängbar ist.

17. Displayvorrichtung nach einem der Ansprüche 1 bis 16, **dadurch gekennzeichnet, dass**
a) die Profilstange **(3,5,6,7)** als Stangenstück ausgebildet ist, welches eine Länge aufweist, die anteilig die Breite der Tragstruktur **(9)** aufweist, wodurch sich auf der Tragstruktur **(9)** eine Mehrzahl von Stangenstücken in Zeilen und Reihen anordnen lässt; und
b) sowohl die Vorder- **(90)** als auch die Rückseite **(92)** der Tragstruktur **(9)** mit Stangenstücken der Profilstange **(3,5,6,7)** belegt werden können.

18. Displayvorrichtung nach Anspruch **17, dadurch gekennzeichnet, dass**
a) das Profilstangen-Stück **(3)** zum Aufsetzen auf die Vorder- **(90)** und/oder Rückseite **(92)** der Tragstruktur **(9)** zueinander beabstandete Verdickungen **(13)** aufweist;
b) die Steckplatte **(81)** eines eingehängten Tragarms **(8)** zwischen zwei Verdickungen **(13)** zu liegen kommt oder mit ihrer Ausbuchtung **(82)** eine Verdickung **(13)** umgreift;
c) zu einem auf einer Seite **(90,92)** der Tragstruktur **(9)** angeordneten Profilstangen-Stück **(3)** ein auf der anderen Seite **(92,90)** der Tragstruktur **(9)** gegenüber liegendes Profilstangen-Stück **(3)** vorgesehen werden kann; und
d) sich paarweise gegenüber liegende Profilstangen-Stücke **(3)** durch die Tragstruktur **(9)** hindurch miteinander verbunden, vorzugsweise verschraubt, sind.

19. Displayvorrichtung nach Anspruch 17, **dadurch gekennzeichnet, dass**
a) das Profilstangen-Stück **(6)** zum Aufsetzen auf die Vorder- **(90)** und/oder Rückseite **(92)** der Tragstruktur **(9)** vorgesehen ist;
b) die Steckplatte **(81)** eines eingehängten Tragarms **(8)** entlang der Nut **(60)** an jeder Position frei wählbar oder nur an den systematisch aufeinander folgenden Einhängepositionen innerhalb der Freischnitte **(69)** zu liegen kommt;
c) zu einem auf einer Seite **(90,92)** der Tragstruktur **(9)** angeordneten Profilstangen-Stück **(6)** ein auf der anderen Seite **(92,90)** der Tragstruktur **(9)** gegenüber liegendes Profilstangen-Stück **(6)** vorgesehen werden kann; und
d) sich paarweise gegenüber liegende Profilstangen-Stücke **(6)** durch die Tragstruktur **(9)** hindurch miteinander verbunden, vorzugsweise verschraubt, sind.

20. Displayvorrichtung nach Anspruch 1, 4, 5, 8 oder 11, **dadurch gekennzeichnet, dass** die Steckplatte **(81)** von der Abkantung **(83)** zur Flachpartie **(84)** hin eine zunehmende Dicke aufweist, wodurch dem Stangenteil **(80)** eines eingehängten Tragarms **(8)** in den Raum hinein ein geringer Anstieg verliehen wird, um eine optisch nachteilige Abwärtstendenz des eingehängten Tragarms **(8)** zu vermeiden und eine Abwärtsbiegung bei hoher Belastung vorweg zu kompensieren.

21. Displayvorrichtung nach Anspruch 1, 4, 5, 8, 11, 15 oder 16, **dadurch gekennzeichnet, dass**
a) die Stangenteile **(80,80')** der einhängbaren Tragarme **(8)** bzw. Einhängearme **(8')** von unterschiedlich wählbarer Länge und Erstreckungsrichtung sind und unmittelbar als Warenträger dienen; oder
b) die Warenträger, wie Querstangen **(86)** und Tablare **(87),** stützen.

22. Displayvorrichtung nach Anspruch 21, **dadurch gekennzeichnet, dass** in eine Profilstange **(3,5,6,7)** Tragarme **(8)** und/oder Einhängearme **(8')** mit verschieden konfigurierten Stangenteilen **(80,80')** eingehängt sind, die Warenträger **(86,87)** in übereinander liegenden Horizontalebenen stützen.

## Claims

1. Display device for the presentation of goods having:
a) at least one shaped rod **(3)** fastened at least essentially horizontally on a supporting structure **(9);** and
b) at least one supporting arm **(8)** which can be fitted on the shaped rod **(3)**,
c) the supporting arm **(8)** comprising a rod part **(80)** and a plug-in plate **(81)** which is attached perpendicularly or obliquely onto one end of said rod part and which protrudes over the upper side of the rod part **(80);**
d) at the very top the plug-in plate **(81)** has a bevelled edge **(83)** which points in the axial direction of the rod part **(80)** and can be split up into two tongues **(83,83)** by a central indentation **(82);** and
e) the fitting of the supporting arm **(8)** on the shaped rod **(3)** is only possible by raising the free end of the rod part **(80)** with respect to the horizontal, bringing the bevelled edge **(83)** from below the shaped rod **(3)** up to the shaped rod **(3)** and lowering the free end of the rod part **(80)** into the end position after the fitting, **characterized in that**
f) the shaped rod **(3)** is provided with a longitudinal oblique surface **(30)** which faces the supporting structure **(9),** is accessible from the outside and on which the bevelled edge **(83)** comes to rest; and
g) in the fitted end position of the supporting arm **(8)** the flat portion **(84)** of the plug-in plate **(81)** is supported on the supporting structure **(9)** or on a facing attached on it.

2. Display device according to Claim 1, **characterized in that**
a) the shaped rod **(3)** has a round or oval-like cross section and at a distance of the gap spacing **(S)** is placed onto the supporting structure **(9);**
b) the oblique surface **(30)** on the shaped rod **(3)** extends continuously or sectionally along that surface; and
c) the oblique surface **(30)** ascending in the direction of the rod part **(80)** and in its angle of ascent (α) being complementary to the angle of the bevelled edge **(83).**

3. Display device according to Claim 1 or 2, **characterized in that** the shaped rod **(3),** symmetrically to the central axis **(M),** is provided with a further oblique surface **(31)** to the oblique surface **(30)** and, as a result, when the shaped rod **(3)** is assembled attention does not have to be paid to the position to which it has turned.

4. Display device according to Claim 1, **characterized in that**
a) the bevelled edge **(83)** is divided in two by an indentation **(82),** as a result of which two tongue-like bevelled edges **(83)** are produced; and
b) the indentation **(82)** extends into the flat portion **(84)** so that the supporting arm **(8)** can also be fitted in the region of a screw connection between the shaped rod **(3)** and the supporting structure **(9),** a fastening bolt **(10)** then sitting in the indentation **(82)** with a spacer sleeve or a thickened portion **(13)** on the shaped rod **(3)**.

5. Display device for the presentation of goods having:
a) at least one shaped rod **(5)** fastened at least essentially horizontally on a supporting structure **(9);** and
b) at least one supporting arm **(8)** which can be fitted on the shaped rod **(5),**
c) the supporting arm **(8)** comprising a rod part **(80)** and a plug-in plate **(81)** which is attached perpendicularly or obliquely onto one end of said rod part and which protrudes over the upper side of the rod part **(80)**;
d) at the very top the plug-in plate **(81)** has a bevelled edge **(83)** which points in the axial direction of the rod part **(80)** and can be split up into two tongues **(83,83)** by a central indentation **(82);** and
e) the fitting of the supporting arm **(8)** on the shaped rod **(5)** is only possible by raising the free end of the rod part **(80)** with respect to the horizontal, bringing the bevelled edge **(83)** from below the shaped rod **(5)** up to the shaped rod **(5)** and lowering the free end of the rod part **(80)** into the end position after the fitting;
f) the shaped rod **(5)** is provided with a longitudinal groove **(50)** which is accessible from below for the engagement of the bevelled edge **(83)** over the entire length of the groove **(50)** or which is accessible only at fitting positions following one another in a grid shape, **characterized in that**
g) the shaped rod **(5),** which is preferably a T-section or angle section, is placed with its base portion **(53)** onto a supporting structure **(9)** or is placed into a groove **(93)** incorporated horizontally in the supporting structure **(9)** so that the free portion of the central limb **(54)** of the shaped rod **(5)** extends from the supporting structure **(9)** into the room;
h) the underside of the central limb **(54)** has a longitudinal groove **(50)** which ascends obliquely with respect to its free outer edge and which remains accessible even with the shaped rod **(5)** placed in it, and the bevelled edge **(83)** of the plug-in plate **(81)** penetrates into the said groove if a supporting arm **(8)** is fitted; and
i) in the fitted end position of the supporting arm **(8)** the flat portion **(84)** of the plug-in plate **(81)** is supported on the supporting structure **(9)** or on a facing attached on it.

6. Display device according to Claim 5, **characterized in that** the groove **(50)** has a widened entrance opening **(57),** a minimum depth to receive at least the substantial part of the length of the bevelled edge **(83)** and an oblique surface **(58)** which faces the outer edge of the central limb **(54)** and on which in the fitted state the bevelled edge **(83)** comes to rest, as a result of which the bevelled edge **(83)** can be pushed along the oblique surface **(58)** to a greater or lesser extent into the groove **(50)** and dimensional tolerances are thus compensated for.

7. Display device according to Claim 5 or 6, **characterized in that**
a) the groove **(50)** of the shaped rod **(5),** which is placed into the groove **(93)** provided in the supporting structure **(9),** is accessible only at spaced-apart, defined fitting positions for the fitting of the bevelled edge **(83)** of the plug-in plate **(81)** on the supporting arm **(8);**
b) the fitting positions are formed by systematically successive clearances **(59)** on the underside **(56)** of the shaped rod **(5);** and
c) outside the clearances **(59)** the underside **(56)** extends, if possible without any gaps, as far as the supporting structure **(9).**

8. Display device for the presentation of goods having:
a) at least one shaped rod **(6)** fastened at least essentially horizontally on a supporting structure **(9);** and
b) at least one supporting arm **(8)** which can be fitted on the shaped rod **(6),**
c) the supporting arm **(8)** comprising a rod part **(80)** and a plug-in plate **(81)** which is attached perpendicularly or obliquely onto one end of said rod part and which protrudes over the upper side of the rod part **(80);**
d) at the very top the plug-in plate **(81)** has a bevelled edge **(83)** which points in the axial direction of the rod part **(80)** and can be split up into two tongues **(83,83)** by a central indentation **(82);** and
e) the fitting of the supporting arm **(8)** on the shaped rod **(6)** is only possible by raising the free end of the rod part **(80)** with respect to the horizontal, bringing the bevelled edge **(83)** from below the shaped rod **(6)** up to the shaped rod **(6)** and lowering the free end of the rod part **(80)** into the end position after the fitting;
f) the shaped rod **(6)** is provided with a longitudinal groove **(60)** which is accessible from below for the engagement of the bevelled edge **(83)** over the entire length of the groove **(50)** or which is accessible only at fitting positions following one another in a grid shape, **characterized in that**
g) the shaped rod **(6)** is placed with its placing-on edge **(63)** onto the supporting structure **(9)** and is fastened thereon;
h) the bottom of the shaped rod **(6)** has a longitudinal groove **(60)** which ascends obliquely with respect to its free front edge **(62)** and which remains accessible even with a shaped rod **(6)** placed in it, and the bevelled edge **(83)** of the plug-in plate **(81)** penetrates into the said groove if a supporting arm **(8)** is fitted; and
i) in the fitted end position of the supporting arm **(8)** the flat portion **(84)** of the plug-in plate **(81)** is supported on the supporting structure **(9)** or on a facing attached on it.

9. Display device according to Claim 8, **characterized in that** the groove **(60)** has an entrance opening **(67),** a minimum depth to receive at least the substantial part of the length of the bevelled edge **(83)** and an internal oblique surface **(68)** on which in the fitted state the bevelled edge **(83)** comes to rest, as a result of which the bevelled edge **(83)** can be pushed along the oblique surface **(58)** to a greater or lesser extent into the groove **(60)** and dimensional tolerances are thus compensated for.

10. Display device according to Claim 8 or 9, **characterized in that**
a) the groove **(60)** of the shaped rod **(6)**, which is placed by its placing-on edge **(63)** onto the supporting structure **(9),** is accessible only at spaced-apart, defined fitting positions for the fitting of the bevelled edge **(83)** of the plug-in plate **(81)** on the supporting arm **(8);**
b) the fitting positions are formed by systematically successive clearances **(69)** on the underside **(66)** of the shaped rod **(6);** and
c) outside the clearances **(69)** the underside **(66)** extends, if possible without gaps, as far as the supporting structure **(9).**

11. Display device for the presentation of goods having:
a) at least one shaped rod **(7)** fastened at least essentially horizontally on a supporting structure **(9),** and
b) at least one supporting arm **(8)** which can be fitted on the shaped rod **(7)**,
c) the supporting arm **(8)** comprising a rod part **(80)** and a plug-in plate **(81)** which is attached perpendicularly or obliquely onto one end of said rod part and which protrudes over the upper side of the rod part **(80);**
d) at the very top the plug-in plate **(81)** has a bevelled edge **(83)** which points in the axial direction of the rod part **(80)** and can be split up into two tongues **(83,83)** by a central indentation **(82);** and
e) the fitting of the supporting arm **(8)** on the shaped rod **(7)** is only possible by raising the free end of the rod part **(80)** with respect to the horizontal, bringing the bevelled edge **(83)** from below the shaped rod **(7)** up to the shaped rod **(7)** and lowering the free end of the rod part **(80)** into the end position after the fitting;
f) the shaped rod **(7)** is provided with a longitudinal groove **(70)** which is accessible from below for the engagement of the bevelled edge **(83)** over the entire length of the groove **(70)** or which is accessible only at fitting positions following one another in a grid shape, **characterized in that**
g) the shaped rod **(7)** is inserted into the supporting structure **(9);**
h) the underside of shaped rod **(7)** has a longitudinal groove **(70)** which ascends obliquely with respect to its free outer edge **(72)** and which remains accessible even with the shaped rod **(7)** placed in the supporting structure **(9),** and the bevelled edge **(83)** of the plug-in plate **(81)** penetrates into the said groove **(70)** if a supporting arm **(8)** is fitted;
i) a slotted grid **(743)** is provided at the section of the shaped rod **(7)** which projects from the front side **(90)** of the supporting structure **(9),** into the slots **(744)** of the slotted grid **(743)** hanger arms **(8')** can be fitted in from above the shaped rod **(7);** and
j) in the fitted end position of the supporting arm **(8)** the flat portion **(84)** of the plug-in plate **(81)** is supported on the supporting structure **(9)** or on a facing attached on it.

12. Display device according to Claim 11, **characterized in that**
a) the supporting structure **(9)** consists of individual panels **(96),** a respective shaped rod **(7)** is inserted therebetween;
b) the longitudinal edges of the both panels **(96,96)** enclosing respectively one shaped rod **(7)** are assembled together with a base limb **(73)** of the shaped rod **(7)** according to the principle of slit and tongue;
c) the shaped rod **(7)** has a back section **(740)** bridging-over the edges of the assembled panels **(96,96)** on their rear sides; and
d) the back section **(740)** can be broadened with extensions **(741)** folded forwards forming a respective screw groove **(742),** which can be used for the insertion of fastening elements **(990).**

13. Display device according to Claim 11 or 12, **characterized in that**
a) on the rear side of the shaped rod **(7)** at least one counterbracket **(99)** is fixed, on which further shaped rods **(7)** present within the supporting structure **(9)** can also be fastened;
b) the counterbracket **(99)** serves for fixing the panels **(96)** assembled to the shaped rods **(7),** which panels **(96)** form the supporting structure **(9);** and
c) the display device as a whole is fastened to a rear wall, which is done either by means of the at least one counterbracket **(99)** or by fastening through one or more shaped rods **(7).**

14. Display device according to one of the Claims 11 to 13, **characterized in that**
a) the groove **(70)** is only accessible in the region of systematic clearances for fitting in supporting arms **(8)** with their plug-in plates **(81)**, the clearances at the underside of the shaped rod **(7)** either
b) formed by passing through slots **(744)** of the slotted grid **(743);** or
c) the slots **(744)** and the clearances are offset to each other.

15. Display device according to one of the Claims 11 to 14, **characterized in that**
a) a hanger arm **(8')** has at its end facing towards the supporting structure **(9)** a plug-in plate **(81'),** on which a rod part **(80')** joins extending into the space;
b) the plug-in plate **(81')** has a hook part **(83')** intended to engage into a slot **(744)** and to embrace the front edge **(72)** of the shaped rod **(7)**; and
c) the plug-in plate **(81')** is penetrated by a stump **(88')** of the rod part **(80'),** which stump **(88')** in the fitted in state touches against the front side **(90)** of the supporting structure **(9);** or
d) a bevelled edge on the plug-in plate **(81')** directed towards the supporting structure **(9)** is provided, which edge in the fitted in state touches against the front side **(90)** of the supporting structure **(9).**

16. Display device according to one of the Claims 11 to 15, **characterized in that** a plug-in plate **(81,81')** has on one side a tongue **(83)** and on the other side a hook part **(83'),** so that the same supporting arm **(8)** or hanger arm **(8')** can be fitted in from below the shaped rod **(7)** into the groove **(70)** as supporting arm **(8)** or from above the shaped rod **(7)** into the slotted grid **(743)** as hanger arm **(8')**.

17. Display device according to one of Claims 1 to 16, **characterized in that**
a) the shaped rod **(3,5,6,7)** is designed as a rod piece which is of a length which proportionally is of the width of the supporting structure **(9),** as a result of which a plurality of rod pieces can be arranged in lines and rows on the supporting structure **(9);** and
b) both the front side **(90)** and the rear side **(92)** of the supporting structure **(9)** can be occupied by rod pieces of the shaped rod **(3,5,6,7).**

18. Display device according to Claim 17, **characterized in that**
a) the shaped-rod piece **(3)** has spaced-apart thickened portions **(13)** for placement onto the front side **(90)** and/or rear side **(92)** of the supporting structure **(9);**
b) the plug-in plate **(81)** of a fitted supporting arm **(8)** comes to lie between two thickened portions **(13)** or with its indentation **(82)** engages around a thickened portion **(13);**
c) in addition to a shaped-rod piece **(1,2,3)** which is arranged on one side **(90,92)** of the supporting structure **(9),** a shaped-rod piece **(3)** lying opposite on the other side **(92,90)** of the supporting structure **(9)** can be provided; and
d) shaped-rod pieces **(3)** which lie opposite one another in pairs are connected, preferably screwed, to one another through the supporting structure **(9).**

19. Display device according to Claim 17, **characterized in that**
a) the shaped-rod piece **(6)** is provided for placement onto the front side **(90)** and/or rear side **(92)** of the supporting structure **(9);**
b) the plug-in plate **(81)** of a fitted supporting arm **(8)** comes to lie in a freely selectable manner at any position along the groove **(60)** or only at the systematically successive fitting positions within the clearances **(69);**
c) in addition to a shaped-rod piece **(6)** arranged on one side **(90,92)** of the supporting structure **(9),** a shaped-rod piece **(6)** which lies opposite on the other side **(92,90)** of the supporting structure **(9)** can be provided; and
d) shaped-rod pieces **(6)** which lie opposite one another in pairs are connected, preferably screwed, to one another through the supporting structure **(9)**.

20. Display device according to one of the Claims 1, 4, 5, 8 or 11, **characterized in that** the plug-in plate **(81)** has a thickness which increases from the bevelled edge **(83)** towards the flat portion **(84),** as a result of which the rod part **80** of a fitted supporting arm **(8)** is caused to have a slight ascent into the room in order to avoid a visually disadvantageous downward tendency of the fitted supporting arm **(8)** and at the outset to compensate for a downwards bending at high load.

21. Display device according to one of the Claims 1, 4, 5, 8, 11, 15 or 16, **characterized in that**
a) the rod parts **(80,80')** of the fittable supporting arms **(8)** or hanger arms **(8')** are of differently selectable lengths and direction of extent and serve directly as goods carriers; or
b) support the goods carriers, such as transverse rods **(86)** and shelves **(87).**

22. Display device according to Claim 21, **characterized in that** supporting arms **(8)** and/or hanger arms **(8')** which have differently configured rod parts **(80,80')** and support the goods carriers **(86,87)** in horizontal planes lying one above another are fitted into a shaped rod **(3,5,6,7).**

## Revendications

1. Présentoir pour la présentation de marchandises, avec:
a) au moins une barre profilée **(3)** fixée au moins sensiblement horizontalement sur une structure de support **(9);** et
b) au moins un bras de support **(8)** à suspendre à la barre profilée **(3),** dans lequel
c) le bras de support **(8)** se compose d'une partie de barre **(80)** et d'une plaque d'accrochage **(81)** fixée perpendiculairement ou en oblique à une extrémité de celle-ci, qui dépasse la face supérieure de la partie de barre **(80)**;
d) la plaque d'accrochage **(81)** présente à son bord supérieur un bec **(83)** replié dans la direction axiale de la partie de barre **(80),** qui peut être fendu en deux pattes **(83,83)** par un évidement **(82);** et
e) la suspension du bras de support **(8)** à la barre profilée **(3)** n'est possible qu'en soulevant l'extrémité libre de la partie de barre **(80)** par rapport à l'horizontale, en accrochant le bec **(83)** à la barre profilée **(3)** par le bas de la barre profilée **(3)** ainsi qu'en abaissant l'extrémité libre de la partie de barre **(80)** dans sa position finale après la suspension, **caractérisé en ce que**
f) il est prévu sur la barre profilée **(3),** tournée vers la structure de support **(9),** une face oblique **(30)** orientée longitudinalement, accessible de l'extérieur, sur laquelle le bec **(83)** vient se poser, lorsqu'un bras de support **(8)** est suspendu; **et**
g) dans la position finale suspendue du bras de support **(8),** la partie plate **(84)** de la plaque d'accrochage **(81)** s'appuie sur la structure de support **(9)** ou sur un blindage posé sur celle-ci.

2. Présentoir suivant la revendication 1, **caractérisé en ce que**
a) la barre profilée **(3)** a une section transversale ronde ou de type ovale et est posée sur la structure de support **(9)** avec une fente d'écartement **(S);**
b) la face oblique **(30)** est continue ou discontinue sur la barre profilée **(3);**
c) la face oblique **(30)** est ascendante en direction de la partie de barre **(80)** et son angle de montée **(a)** est complémentaire à l'angle du bec **(83).**

3. Présentoir suivant la revendication 1 ou 2, **caractérisé en ce qu'**il est prévu sur la barre profilée **(3),** symétriquement par rapport à l'axe central **(M),** une autre face oblique **(31)** en plus de la face oblique **(30),** de sorte qu'il n'y a pas lieu d'être attentif à la position utilisée pour celle-ci lors du montage de la barre profilée **(3)**.

4. Présentoir suivant l'une quelconque des revendications 1 à 3, **caractérisé en ce que**
a) le bec **(83)** est divisé en deux par un évidement **(82),** ce qui donne naissance à deux becs **(83)** en forme de pattes; et
b) l'évidement **(82)** s'étend jusque dans la partie plate **(84),** de telle manière que le bras de support **(8)** puisse être suspendu également dans la région d'un assemblage vissé entre la barre profilée **(3)** et la structure de support **(9),** un boulon de fixation **(10)** avec une douille d'écartement ou une surépaisseur **(13)** étant posé sur la barre profilée **(3)** dans l'évidement **(82).**

5. Présentoir pour la présentation de marchandises, avec
a) au moins une barre profilée **(5)** fixée au moins sensiblement horizontalement sur une structure de support **(9);** et
b) au moins un bras de support **(8)** à suspendre à la barre profilée **(5),** dans lequel
c) le bras de support **(8)** se compose d'une partie de barre **(80)** et d'une plaque d'accrochage **(81)** fixée perpendiculairement ou en oblique à une extrémité de celle-ci, qui dépasse la face supérieure de la partie de barre **(80)**;
d) la plaque d'accrochage **(81)** présente à son bord supérieur un bec **(83)** replié dans la direction axiale de la partie de barre **(80),** qui peut être fendu en deux pattes **(83,83)** par un évidement **(82);** et
e) la suspension du bras de support **(8)** à la barre profilée **(5)** n'est possible qu'en soulevant l'extrémité libre de la partie de barre **(80)** par rapport à l'horizontale, en accrochant le bec **(83)** à la barre profilée **(5)** par le bas de la barre profilée **(5)** ainsi qu'en abaissant l'extrémité libre de la partie de barre **(80)** dans sa position finale après la suspension; et
f) il est prévu sur la barre profilée **(5)** une rainure longitudinale **(50),** qui est accessible par le bas, pour l'engagement du bec **(83),** sur toute la longueur de la rainure **(50)** ou seulement en des positions de suspension se suivant en réseau, **caractérisé en ce que**
g) la barre profilée **(5),** de préférence un profilé en T ou une cornière, est posée par sa semelle **(53)** sur une structure de support **(9)** ou est introduite dans une rainure **(93)** usinée horizontalement dans la structure de support **(9),** de telle manière que la partie libre de l'âme **(54)** de la barre profilée **(5)** s'étende dans l'espace à partir de la structure de support **(9);**
h) la rainure **(50)** est formée sur la face inférieure de l'âme **(54),** qui monte en oblique vers le côté extérieur libre de celle-ci, la rainure **(50)** restant accessible même avec la barre profilée **(5)** mise en place et le bec **(83)** de la plaque d'accrochage **(81)** pénétrant dans la rainure **(50),** lorsqu'un bras de support **(8)** est suspendu; et
i) dans la position finale suspendue du bras de support **(8),** la partie plate **(84)** de la plaque d'accrochage **(81)** s'appuie sur la structure de support **(9)** ou sur un blindage posé sur celle-ci.

6. Présentoir suivant la revendication 5, **caractérisé en ce que** la rainure **(50)** possède une ouverture d'entrée élargie **(57),** une profondeur minimale pour recevoir au moins la partie principale de la longueur du bec **(83)** et une face oblique **(58)** tournée vers le côté extérieur de l'âme **(54),** sur laquelle le bec **(83)** vient se poser en position suspendue, le bec **(83)** pouvant glisser plus ou moins profondément dans la rainure **(50)** sur la face oblique **(58)** et ainsi compenser des tolérances dimensionnelles.

7. Présentoir suivant la revendication 5 ou 6, **caractérisé en ce que**
a) la rainure **(50)** sur la barre profilée **(5),** qui est placée dans la rainure **(93)** formée dans la structure de support **(9),** n'est accessible qu'à des positions de suspension définies, espacées les unes des autres, pour la suspension du bec **(83)** de la plaque d'accrochage **(81)** sur le bras de support **(8);**
b) les positions de suspension sont formées par des découpes **(59)** se succédant de façon systématique dans la face inférieure **(56)** de la barre profilée **(5);** et
c) à l'extérieur des découpes **(59),** la face inférieure **(56)** s'étend autant que possible sans fente jusqu'à la structure de support **(9).**

8. Présentoir pour la présentation de marchandises, avec
a) au moins une barre profilée **(6)** fixée au moins sensiblement horizontalement sur une structure de support **(9);** et
b) au moins un bras de support **(8)** à suspendre à la barre profilée **(6),** dans lequel
c) le bras de support **(8)** se compose d'une partie de barre **(80)** et d'une plaque d'accrochage **(81)** fixée perpendiculairement ou en oblique à une extrémité de celle-ci, qui dépasse la face supérieure de la partie de barre **(80)**;
d) la plaque d'accrochage **(81)** présente à son bord supérieur un bec **(83)** replié dans la direction axiale de la partie de barre **(80),** qui peut être fendu en deux pattes **(83,83)** par un évidement **(82);** et
e) la suspension du bras de support **(8)** à la barre profilée **(6)** n'est possible qu'en soulevant l'extrémité libre de la partie de barre **(80)** par rapport à l'horizontale, en accrochant le bec **(83)** à la barre profilée **(5)** par le bas de la barre profilée **(6)** ainsi qu'en abaissant l'extrémité libre de la partie de barre **(80)** dans sa position finale après la suspension; et
f) il est prévu sur la barre profilée **(6)** une rainure longitudinale **(60),** qui est accessible par le bas, pour l'engagement du bec **(83),** sur toute la longueur de la rainure **(60)** ou seulement en des positions de suspension se suivant en réseau, **caractérisé en ce que**
g) la barre profilée **(6)** est posée et fixée sur la structure de support **(9)** avec son côté de pose **(63);**
h) la rainure **(60)** est prévue en dessous sur la barre profilée **(6)** et monte en oblique vers le côté extérieur libre **(62)** de celle-ci, la rainure **(60)** restant accessible même avec la barre profilée **(6)** mise en place et le bec **(83)** de la plaque d'accrochage **(81)** pénétrant dans la rainure **(60),** lorsqu'un bras de support **(8)** est suspendu; et
i) dans la position finale suspendue du bras de support **(8),** la partie plate **(84)** de la plaque d'accrochage **(81)** s'appuie sur la structure de support **(9)** ou sur un blindage posé sur celle-ci.

9. Présentoir suivant la revendication 8, **caractérisé en ce que** la rainure **(60)** possède une ouverture d'entrée **(67),** une profondeur minimale pour recevoir au moins la partie principale de la longueur du bec **(83)** et une face oblique intérieure **(68),** sur laquelle le bec **(83)** vient se poser en position suspendue, le bec **(83)** pouvant glisser plus ou moins profondément dans la rainure **(60)** sur la face oblique **(68)** et ainsi compenser des tolérances dimensionnelles.

10. Présentoir suivant la revendication 8 ou 9, **caractérisé en ce que**
a) la rainure **(60)** de la barre profilée **(6),** qui est posée sur la structure de support **(9)** par son côté de pose **(63),** n'est accessible qu'à des positions de suspension définies, espacées les unes des autres, pour la suspension du bec **(83)** de la plaque d'accrochage **(81)** sur le bras de support **(8);**
b) les positions de suspension sont formées par des découpes **(69)** se succédant de façon systématique dans la face inférieure **(66)** de la barre profilée **(6);** et
c) à l'extérieur des découpes **(69),** la face inférieure **(66)** s'étend autant que possible sans fente jusqu'à la structure de support **(9).**

11. Présentoir pour la présentation de marchandises, avec
a) au moins une barre profilée **(7)** fixée au moins sensiblement horizontalement sur une structure de support **(9);** et
b) au moins un bras de support **(8)** à suspendre à la barre profilée **(7),** dans lequel
c) le bras de support **(8)** se compose d'une partie de barre **(80)** et d'une plaque d'accrochage **(81)** fixée perpendiculairement ou en oblique à une extrémité de celle-ci, qui dépasse la face supérieure de la partie de barre **(80)**;
d) la plaque d'accrochage **(81)** présente à son bord supérieur un bec **(83)** replié dans la direction axiale de la partie de barre **(80),** qui peut être fendu en deux pattes **(83,83)** par un évidement **(82);** et
e) la suspension du bras de support **(8)** à la barre profilée **(7)** n'est possible qu'en soulevant l'extrémité libre de la partie de barre **(80)** par rapport à l'horizontale, l'accrochage de bec **(83)** à la barre profilée **(7)** par le bas de la barre profilée **(7)** ainsi que l'abaissement de l'extrémité libre de la partie de barre **(80)** dans sa position finale après la suspension; et
f) il est prévu sur la barre profilée **(7)** une rainure longitudinale **(70),** qui est accessible par le bas, pour l'engagement du bec **(83),** sur toute la longueur de la rainure **(70)** ou seulement en des positions de suspension se suivant en réseau, **caractérisé en ce que**
g) la barre profilée **(7)** est insérée dans la structure de support **(9);**
h) la rainure **(70)** est prévue en dessous sur la barre profilée **(7)** et monte en oblique vers le côté extérieur libre **(72)** de celle-ci, la rainure **(70)** restant accessible même avec la barre profilée **(7)** mise en place et le bec **(83)** de la plaque d'accrochage **(81)** pénétrant dans la rainure **(70),** lorsqu'un bras de support **(8)** est suspendu;
i) dans la partie de la barre profilée **(7)** sortant de la face avant **(90)** de la structure de support **(9)** est présent un réseau de fentes **(743),** dans les fentes **(744)** duquel des bras à suspendre **(8')** peuvent être suspendus par le haut de la barre profilée **(7);** et
j) dans la position finale suspendue du bras de support **(8),** la partie plate **(84)** de la plaque d'accrochage **(81)** s'appuie sur la structure de support **(9)** ou sur un blindage posé sur celle-ci.

12. Présentoir suivant la revendication 11, **caractérisé en ce que**
a) la structure de support **(9)** se compose de plaques individuelles **(96),** entre lesquelles est chaque fois insérée une barre profilée **(7);**
b) les longs côtés des deux plaques **(96,96)** enfermant chaque fois une barre profilée **(7)** sont assemblés selon le principe à rainure et languette avec une semelle **(73)** de la barre profilée **(7);**
c) la barre profilée **(7)** possède une partie arrière **(740),** qui accroche les côtés des plaques jointes **(96, 96)** sur leur face arrière **(92);** et
d) la partie arrière **(740)** peut être élargie avec des ailes coudées **(741),** qui forment chacune une rainure à vis **(742),** qui est utilisable pour la pose d'éléments de fixation **(990).**

13. Présentoir suivant la revendication 11 ou 12, **caractérisé en ce que**
a) au moins un rail de soutien **(99)** est fixé à l'arrière de la barre profilée **(7),** auquel d'autres barres profilées **(7)** présentes dans la structure de support **(9)** peuvent également être fixées;
b) le rail de soutien **(99)** sert à fixer les plaques **(96)** jointes sur les barres profilées **(7)** et formant la structure de support **(9);** et
c) le présentoir est fixé en bloc à un mur arrière, ce qui se fait soit au moyen du au moins un rail de soutien **(99)** soit par fixation à travers une ou plusieurs barres profilées **(7).**

14. Présentoir suivant l'une quelconque des revendications 11 à 13, **caractérisé en ce que**
a) la rainure **(70)** n'est accessible que dans la région de découpes systématiques pour la suspension de bras de support **(8)** avec leurs plaques d'accrochage **(81),** où les découpes dans la face inférieure de la barre profilée **(7)**
b) soit sont formées par des fentes interconnectées **(744)** du réseau de fentes **(743)**,
c) soit les fentes **(744)** et les découpes sont décalées les unes par rapport aux autres.

15. Présentoir suivant l'une quelconque des revendications 11 à 14, **caractérisé en ce que**
a) un bras à suspendre **(8')** possède, à son extrémité tournée vers la structure de support **(9),** une plaque d'accrochage **(81'),** sur laquelle est posée une partie de barre **(80')** sortant dans l'espace;
b) la plaque d'accrochage **(81')** présente une partie de crochet **(83'),** qui est destinée à s'engager dans une fente **(744)** et à entourer le côté avant **(72)** de la barre profilée **(7);** et
c) la plaque d'accrochage **(81')** est traversée par une souche **(88')** de la partie de barre **(80'),** qui s'appuie en position suspendue sur la face avant **(90)** de la structure de support **(9);** ou
d) sur la plaque d'accrochage **(81'),** il est prévu un bec replié en direction de la structure de support **(9),** qui s'appuie en position suspendue sur la face avant **(90)** de la structure de support **(9).**

16. Présentoir suivant l'une quelconque des revendications 11 à 15, **caractérisé en ce qu'**une plaque d'accrochage **(81,81')** présente d'une part une patte **(83)** et d'autre part une partie de crochet **(83'),** par lesquelles le même bras de support **(8)** respectivement bras à suspendre **(8')** peut être suspendu aussi bien par la bas à la barre profilée **(7)** dans la rainure **(70)** comme bras de support **(8)** que par le haut de la barre profilée **(7)** dans le réseau de fentes **(743)** comme bras à suspendre **(8').**

17. Présentoir suivant l'une quelconque des revendications 11 à 16, **caractérisé en ce que**
a) la barre profilée **(3,5,6,7)** est constituée par un segment de barre, qui présente une longueur, qui présente en proportion la largeur de la structure de support **(9),** pour laquelle on peut disposer sur la structure de support **(9)** une pluralité de segments de barre en lignes et en rangées; et
b) aussi bien la face avant **(90)** que la face arrière **(92)** de la structure de support **(9)** peuvent être équipées de segments de barre de la barre profilée **(3,5,6,7).**

18. Présentoir suivant la revendication 17, **caractérisé en ce que**
a) le segment de barre profilée **(3)** présente des surépaisseurs **(13)** espacées l'une de l'autre à poser sur la face avant **(90)** et/ou arrière **(92)** de la structure de support **(9);**
b) la plaque d'accrochage **(81)** d'un bras de support suspendu **(8)** vient se placer entre deux surépaisseurs **(13)** ou entoure une surépaisseur **(13)** avec son évidement **(82);**
c) il peut être prévu, sur un segment de barre profilée **(3)** disposé sur une face **(90,92)** de la structure de support **(9),** un segment de barre profilée **(3)** opposé sur l'autre face **(92,90)** de la structure de support **(9);** et
d) des segments de barre profilée **(3)** opposés par paires sont assemblés l'un à l'autre, de préférence vissés, à travers la structure de support **(9).**

19. Présentoir suivant la revendication 17, **caractérisé en ce que**
a) le segment de barre profilée **(6)** est prévu pour être posé sur la face avant **(90)** et/ou arrière **(92)** de la structure de support **(9);**
b) la plaque d'accrochage **(81)** d'un bras de support suspendu **(8)** vient se placer d'une façon librement choisie en chaque position le long de la rainure **(60)** ou uniquement aux positions de suspension se succédant systématiquement à l'intérieur des découpes **(69);**
c) il peut être prévu, sur un segment de barre profilée **(6)** disposé sur une face **(90,92)** de la structure de support **(9),** un segment de barre profilée **(3)** opposé sur l'autre face **(92,90)** de la structure de support **(9);** et
d) des segments de barre profilée **(6)** opposés par paires sont assemblés l'un à l'autre, de préférence vissés, à travers la structure de support **(9).**

20. Présentoir suivant la revendication 1, 4, 5, 8 ou 11, **caractérisé en ce que** la plaque d'accrochage **(81)** présente une épaisseur croissante du bec **(83)** à la partie plate **(84),** ce qui confère à la partie de barre **(80)** d'un bras de support suspendu **(8)** une légère pente ascendante en direction de l'espace, afin d'éviter une tendance à la descente visuellement déplaisante du bras de support suspendu **(8)** et de compenser une courbure vers le bas sous une charge élevée.

21. Présentoir suivant la revendication 1, 4, 5, 8, 11, 15 ou 16, **caractérisé en ce que**
a) les parties de barre **(80,80')** des bras de support **(8)** pouvant être suspendus, respectivement des bras à suspendre **(8'),** sont de longueur et de direction différentes librement choisies et servent directement de support de marchandises; ou
b) soutiennent les supports de marchandises, comme des barres transversales **(86)** et des étagères **(87).**

22. Présentoir suivant la revendication 21, caractérisé en ce qué des bras de support **(8)** et/ou des bras à suspendre **(8')** avec des parties de barre **(80,80')** de forme différente, qui soutiennent des supports de marchandises **(86,87)** dans des plans horizontaux superposés, sont suspendus dans une barre profilée **(3,5,6,7).**
